# EUROPÄISCHE PATENTSCHRIFT

(11) **EP 3 755 480 B1**
(45) Veröffentlichungstag und Bekanntmachung des Hinweises auf die Patenterteilung: **30.03.2022**
(21) Anmeldenummer: 19714302.7
(22) Anmeldetag: 19.02.2019
(51) Int. Cl.: B21D 5/04, B21D 5/02

(54) **FERTIGUNGSANLAGE MIT WERKZEUGWECHSELEINHEIT UND KLEMMBACKE SOWIE VERFAHREN ZUM WERKZEUGWECHSEL**
MANUFACTURING FACILITY WITH A TOOL-CHANGING UNIT AND CLAMPING JAW, AND METHOD FOR CHANGING A TOOL
INSTALLATION DE FABRICATION COMPRENANT UNE UNITÉ DE CHANGEMENT D'OUTIL ET UNE MÂCHOIRE DE SERRAGE, AINSI QUE PROCÉDÉ DE CHANGEMENT D'OUTIL

(30) Priorität: 21.02.2018 AT 501582018
(43) Veröffentlichungstag der Anmeldung: 30.12.2020
(73) Patentinhaber: TRUMPF Maschinen Austria GmbH & Co. KG., 4061 Pasching (AT)
(72) Erfinder: DAL LAGO, Matteo, 37044 Cologna Veneta (VR) (IT); SPEZIALI, Stefano, 06034 Foligno (PG) (IT); RAMIN, Andrea, 36024 Nanto (VI) (IT)
(74) Vertreter: Burger, Hannes
(86) Internationale Anmeldenummer: PCT/AT2019/060058
(87) Internationale Veröffentlichungsnummer: WO 2019/161425

(56) Entgegenhaltungen:
- EP-A2- 0 274 159
- WO-A1-2013/001491
- JP-A- 2002 079 328
- US-A- 5 168 745

## Beschreibung

Die Erfindung betrifft eine Werkzeugwechseleinheit, eine Fertigungsanlage mit der Werkzeugwechseleinheit und einer Klemmbacke mit zumindest einem oberes Klemmbackensegment und zumindest einem Klemmbackensatz aus mehreren Einzelklemmbacken,sowie ein Verfahren zum Werkzeugwechsel bei einer derartigen Fertigungsanlage.

Aus der EP 0 274 159 A2 ist eine gattungsgemäß ausgebildete Biegemaschine für Metallbleche mit einem festen Gegenhalter und einem dazu hin und davon weg bewegbaren Niederhalter für das zu klemmende Metallblech sowie einer Werkzeugwechseleinheit zum Werkzeugwechsel von Einzelklemmbacken des Klemmwerkzeugs bekannt geworden. Die Werkzeugwechseleinheit umfasst dabei eine Stückzahl "n" von unmittelbar nebeneinander angeordneten Werkzeughaltemodulen, wobei jedes Werkzeughaltemodul als Bestandteil einer Kopplungsvorrichtung ein erstes Koppelmittel umfasst. Weiters ist das erste Koppelmittel mit einem der Einzelklemmbacken in Kopplungseingriff oder außer Kopplungseingriff bringbar.

Weiters beschreiben die Dokumente US 5,168,745 A, JP 2002-079328 A und WO 2013/001491 A1 allgemein Biegemaschinen mit daran gehaltenen Klemmwerkzeugen für das Umformen von Metallblechen.

Die EP 0 258 204 A2 beschreibt eine Vorrichtung zum Abkanten von Blechzuschnitten, bei der die Niederhaltestempel des Niederhalters aus mehreren Segmenten gebildet ist. Die Niederhaltestempel sind in einer zur Abkantachse parallelen Führung des Niederhalters verschiebbar gelagert und mit Hilfe einer Stellstange verlagerbar. Dazu weisen die Segmente jeweils eine Kupplung auf, um wahlweise die Segmente mit der Stellstange oder dem Niederhalter kuppeln zu können. Die Segmente sind beidseits eines Mittelsegments angeordnet und zu einer Reihe zusammengesetzt. Das Mittelsegment kann mit Hilfe eines in Anstellrichtung des Niederhalters verschiebbar im Niederhalter gelagerten Schiebers aus der Segmentreihe entfernt werden, um entweder gegen ein anderes Mittelsegment ausgetauscht werden zu können oder im Niederhaltestempel Platz für ein Einwärtsschieben der randseitigen Segmente zu schaffen. Zum Wechseln der Mittelsegmente schließt in der oberen Ruhestellung des Schiebers an den Schieber seitlich eine Wechseleinrichtung an, die mit einem Speicher in Verbindung steht. Mit dieser Wechseleinrichtung für die Werkzeuge konnte zwar stets eines der Mittelsegmente getauscht werden, wobei dafür aber ein relativ zeitintensiver Wechselvorgang notwendig war.

Aufgabe der vorliegenden Erfindung war es, die Nachteile des Standes der Technik zu überwinden und eine Werkzeugwechseleinheit, eine Fertigungsanlage mit einer derartigen Werkzeugwechseleinheit und einer Klemmbacke, insbesondere eine obere Klemmbacke mit zumindest einem Klemmbackensatz aus mehreren Einzelklemmbacken, und ein Verfahren zum Werkzeugwechsel bei einer Fertigungsanlage zur Verfügung zu stellen, mittels derer ein Benutzer in der Lage ist, einen einfachen, und vor allem eine kurze Zeitdauer benötigenden Werkzeugwechsel vorzunehmen, um die Produktivzeit der Fertigungsanlage zu erhöhen.

Diese Aufgabe wird durch eine Werkzeugwechseleinheit, eine Fertigungsanlage mit einer derartigen Werkzeugwechseleinheit und einer Klemmbacke, insbesondere eine obere Klemmbacke mit zumindest einem Klemmbackensatz aus mehreren Einzelklemmbacken und ein Verfahren zum Werkzeugwechsel bei einer Fertigungsanlage gemäß den Ansprüchen gelöst.

Die erfindungsgemäße Werkzeugwechseleinheit ist für eine Fertigungsanlage zur Fertigung von Werkstücken aus Blech, insbesondere mittels Umformung durch Schwenkbiegen oder Schwingbiegen und zur Einstellung einer aktiven Klemmlänge eines Klemmwerkzeugs, insbesondere eines Klemmbackensatzes umfassend mehrere Einzelklemmbacken, vorgesehen, wobei die Werkzeugwechseleinheit eine Werkzeughaltevorrichtung umfasst, und dabei
- die Werkzeughaltevorrichtung einen Tragkörper umfasst,
- die Werkzeughaltevorrichtung eine Stückzahl "n" von unmittelbar nebeneinander angeordneten Werkzeughaltemodulen umfasst, und jedes Werkzeughaltemodul am Tragkörper gehalten ist, und weiters
- jedes Werkzeughaltemodul als Bestandteil einer Kopplungsvorrichtung ein erstes Koppelmittel umfasst, wobei das erste Koppelmittel mit einem der Einzelklemmbacken in Kopplungseingriff oder außer Kopplungseingriff bringbar ist, und dabei
- jedes Werkzeughaltemodul ein mit dem ersten Koppelmittel zusammenwirkendes erstes Stellmittel umfasst, wobei das erste Koppelmittel mittels des ersten Stellmittels mit einem der Einzelklemmbacken in Kopplungseingriff oder außer Kopplungseingriff bringbar ist.

Der dadurch erzielte Vorteil liegt darin, dass eine eigene Werkzeugwechseleinheit geschaffen worden ist, welche eine Werkzeughaltevorrichtung umfasst, die an einem eigenen Tragkörper gehalten ist. Dabei umfasst die Werkzeughaltevorrichtung eine Vielzahl von unmittelbar nebeneinander angeordneten Werkzeughaltemodulen, welche wahlweise mit zumindest einer oder mehreren der Werkzeugklemmbacken des Klemmbackensatzes in Kopplungseingriff gebracht werden kann. So weist jedes der Werkzeughaltemodule ein eigenes erstes Kopplungsmittel und ein damit zusammenwirkendes erstes Stellmittel auf. Bei Betätigung oder Aktivierung des ersten Stellmittels wird das erste Koppelmittel in Kopplungseingriff mit einem der Einzelklemmbacken verbracht. Durch das Vorsehen einer Vielzahl an bevorzugt gleichartig zueinander aufgebauten Werkzeughaltemodulen können so rasch einzelne oder mehrere der Einzelklemmbacken vom Klemmbalken, insbesondere dessen Klemmbalkenaufnahme, entnommen oder eingesetzt werden. Ist der Entnahmevorgang oder Einsetzvorgang des Einzelklemmbackens oder der Einzelklemmbacken erfolgt, kann unabhängig von der Werkzeugwechseleinheit die Verstellung oder Verlagerung der am Klemmbalken angeordneten Segmente der Klemmbacke, insbesondere der oberen Klemmbacke, von einer eigenen Verstelleinheit durchgeführt und so die Segmente zu einer Einheit zusammengeschoben werden.

Eine weitere mögliche Ausführungsform hat die Merkmale, dass die Werkzeughaltemodule in einem gemeinsamen Grundkörper angeordnet sind und der Grundkörper von einer ersten Längsstirnseite und einer zweiten Längsstirnseite und von einer ersten Querstirnseite und einer zweiten Querstirnseite begrenzt ist und der Grundkörper am Tragkörper gehalten ist. Damit kann trotz des Vorsehens von mehreren nebeneinander angeordneten Werkzeughaltemodulen ein stabiler und einstückiger Grundkörper Verwendung finden.

Weiters kann es vorteilhaft sein, wenn die Werkzeughaltemodule jeweils einen Grundkörper mit einer im Wesentlichen flachprofilförmig ausgebildete Umrisskontur umfassen, wobei jeder Grundkörper von einer ersten und zweiten Flachseite, von einer ersten und zweiten Längsstirnseite und von einer ersten und zweiten Querstirnseite begrenzt ist, und die Werkzeughaltemodule an den jeweils einander zugewendeten Flachseiten aneinander anliegen und die erste Querstirnseite dem Tragkörper zugewendet ist und jeder Grundkörper am Tragkörper gehalten ist. Durch die flachprofilförmig ausgebildete Umrisskontur der einzelnen Werkzeughaltemodule kann so eine auf geringstem Raum unmittelbar nebeneinander angeordnete Anordnung einer Vielzahl der Werkzeughaltemodule erfolgen. Durch den bevorzugt plattenförmig ausgebildeten Grundkörper jedes Werkzeughaltemoduls kann so innerhalb diesem mit geringstem Platzbedarf die Ausbildung und Anordnung der Koppelmittel sowie Stellmittel sowie der dazu erforderlichen Zu- und Ableitungen für das bevorzugt aus einem Druckmedium gebildete Stellmedium erfolgen.

Eine andere Ausführungsform zeichnet sich dadurch aus, dass die ersten Koppelmittel im Bereich der ersten Längsstirnseite des Grundkörpers oder der Grundkörper der Werkzeughaltemodule angeordnet sind. Damit kann trotz der plattenförmigen Ausbildung des Grundkörpers eine einfache Anordnung des ersten Koppelmittels erfolgen, um so auch eine einfache und sichere Aufnahme der einzelnen Werkzeughaltemodule an den Einzelklemmbacken zu ermöglichen.

Eine weitere mögliche Ausführungsform hat die Merkmale, dass die Werkzeughaltemodule jeweils ein zweites Koppelmittel und ein mit dem zweiten Koppelmittel zusammenwirkendes zweites Stellmittel umfassen und das zweite Koppelmittel bezüglich des ersten Koppelmittels auf der dem ersten Koppelmittel gegenüberliegenden zweiten Längsstirnseite des Grundkörpers oder der Grundkörper angeordnet ist. Durch das Vorsehen eines zweiten Koppelmittels sowie dem damit zusammenwirkenden zweiten Stellmittel kann so eine noch bessere Halterung der Einzelklemmbacken an den Werkzeughaltemodulen der Werkzeughaltevorrichtung geschaffen und erzielt werden.

Eine weitere Ausbildung sieht vor, dass die Koppelmittel jeweils durch einen im Grundkörper aufgenommenen und relativ bezüglich des Grundkörpers verstellbaren Kopplungskörper oder durch einen Elektromagneten gebildet sind. Damit kann je nach Wahl und Ausbildung des Koppelmittels entweder eine auf mechanischer Basis beruhende Kopplungsvorrichtung oder aber auch durch eine von elektrischem Strom angetriebene oder beaufschlagte Kopplungsvorrichtung geschaffen werden.

Eine andere Ausführungsform zeichnet sich dadurch aus, dass die Kopplungskörper durch Kugeln, Rotationsellipsoide oder Zylinder gebildet sind. Damit kann je nach Wahl der Kopplungskörper ein entsprechend sicherer Kopplungseingriff ermöglicht werden.

Eine weitere bevorzugte Ausführungsform ist dadurch gekennzeichnet, dass die Stellmittel jeweils einen Stellkolben umfassen, und die Stellkolben jeweils in einem im Grundkörper angeordneten Stellkolbenraum aufgenommen und in diesem in Richtung einer Stellkolbenraumachse geführt gelagert sind. Durch die Ausbildung der Stellmittel als Stellkolben kann so eine Betätigung und Verstellung derselben durch ein Druckmedium, wie beispielsweise Druckluft oder Hydraulikflüssigkeit, ermöglicht werden. Damit können auch auf geringstem Raum ausreichend hohe Stell- und Kopplungskräfte erzielt werden.

Weiters kann es vorteilhaft sein, wenn zumindest eine erste Druckmittelleitung und zumindest eine zweite Druckmittelleitung im Grundkörper vorgesehen sind und die Druckmittelleitung jeweils mit dem Stellkolbenraum in Strömungsverbindung stehen, und die erste und zweite Druckmittelleitung jeweils auf voneinander abgewendeten Seiten des im Stellkolbenraum aufgenommenen Stellkolbens in den Stellkolbenraum einmünden. Durch das Anordnen und Vorsehen eigener Druckmittelleitungen in jedem der Grundkörper kann so jeder der Stellkolbenräume wahlweise mit dem Druckmedium beaufschlagt werden und damit die Verstellbewegungen des jeweils im Stellkolbenraum aufgenommenen Stellkolbens bewirkt werden.

Eine andere alternative Ausführungsform zeichnet sich dadurch aus, dass die Stellkolben jeweils zumindest eine bezüglich der Stellkolbenraumachse geneigt dazu verlaufend ausgerichtete Stellfläche aufweisen, an welcher Stellfläche jeweils einer der Kopplungskörper zumindest bei sich in Kopplungseingriff befindlichem Kopplungskörper anliegend daran abgestützt ist. Durch die geneigt bezüglich der Stellkolbenraumachse verlaufend ausgerichtete Stellfläche kann so in Art einer Keilwirkung die Verstellbewegung des Kopplungskörpers in eine bezüglich der Verstellrichtung und insbesondere durch eine Führung vorbestimmte Ausrichtung ausgeübt werden.

Eine weitere mögliche und gegebenenfalls alternative Ausführungsform hat die Merkmale, dass die Stellflächen jeweils als Kegelstumpffläche ausgebildet sind. Ist die Stellfläche als Kegelstumpffläche ausgebildet, kann auf zusätzliche Führungsanordnungen zwischen dem Stellkolben und dem Grundkörper verzichtet werden.

Eine weitere Ausbildung sieht vor, dass jeder der Kopplungskörper mittels des mit diesem zusammenwirkenden Stellkolbens von einer die Längsstirnseite überragenden Kopplungsstellung in eine sich innerhalb des Grundkörpers oder der Grundkörper befindliche Freigabestellung verlagerbar ist. Damit kann je nach Stellung des Kopplungskörpers jedes der Werkzeughaltemodule von der Kopplungsstellung in die Freigabestellung verstellt werden. Die Rückstellung kann je nach Anordnung auch schwerkraftbedingt sowie erst nach Freigabe vom Stellkolben selbsttätig erfolgen.

Eine andere Ausführungsform zeichnet sich dadurch aus, dass zumindest ein Druckkolben bei jedem der Werkzeughaltemodule vorgesehen ist, welcher zumindest eine Druckkolben in einem im Grundkörper oder in den Grundkörpern angeordneten Druckkolbenraum aufgenommen und in diesem in Richtung einer Druckkolbenraumachse geführt gelagert ist. Durch das Vorsehen zumindest eines zusätzlichen Druckkolbens kann eine Verstellkraft ausgehend von den Werkzeughaltemodulen auf die jeweils gekoppelte Einzelklemmbacke ausgeübt werden. Dies ist vor allem für einen Abgabevorgang der Einzelklemmbacken von der Werkzeughaltevorrichtung von Vorteil.

Eine weitere bevorzugte Ausführungsform ist dadurch gekennzeichnet, dass die Druckkolben jeweils derart im Grundkörper oder in den Grundkörpern angeordnet sind, dass diese von einer die zweite Querstirnseite überragenden Druckstellung in eine innerhalb des Grundkörpers oder der Grundkörper befindliche Ruhestellung verstellbar sind. Damit kann auch bei einem möglichen Verklemmen der Koppelmittel der Kopplungsvorrichtung ein sicheres Lösen des Kopplungseingriffs erzielt werden.

Weiters kann es vorteilhaft sein, wenn eine dritte Druckmittelleitung bei jedem der Werkzeughaltemodule vorgesehen ist und jeweils die dritte Druckmittelleitung mit dem Druckkolbenraum auf seiner der ersten Querstirnseite zugewendeten Seite in Strömungsverbindung steht. Damit kann auch die Verstellbewegung des Druckkolbens zumindest in eine Verstellrichtung sichergestellt werden.

Eine andere Ausführungsform zeichnet sich dadurch aus, dass eine der Stückzahl "n" an Werkzeughaltemodulen gleiche Anzahl "o" an Ventilanordnungen mit jeweils einem ersten Druckmittelanschluss und einem zweiten Druckmittelanschluss für jedes der Werkzeughaltemodule vorgesehen ist und jeweils die erste Druckmittelleitung und die dritte Druckmittelleitung gemeinsam mit dem ersten Druckmittelanschluss in Strömungsverbindung stehen und jeweils die zweite Druckmittelleitung mit dem zweiten Druckmittelanschluss in Strömungsverbindung steht. Durch die Wahl der gleichen Anzahl an Ventilanordnungen als auch an Werkzeughaltemodulen kann so jedes der Werkzeughaltemodule unabhängig voneinander angesteuert und der Kopplungseingriff aktiviert oder deaktiviert werden.

Eine weitere mögliche Ausführungsform hat die Merkmale, dass die Stellmittel durch elektrischen Strom gebildet sind. Damit kann auch bei Ausbildung des Koppelmittels als Elektromagnet ein einwandfreier Betrieb sichergestellt werden.

Die Aufgabe der Erfindung kann aber auch durch eine Fertigungsanlage zur Fertigung von Werkstücken aus Blech, insbesondere mittels Umformung durch Schwenkbiegen oder Schwingbiegen, gelöst werden, wobei die Fertigungsanlage umfasst
- eine Biegemaschine mit einem feststehenden Maschinengestell, einem unteren Klemmbalken und einem oberen Klemmbalken, wobei einer der Klemmbalken relativ bezüglich des Maschinengestells verstellbar ist,
- eine Biegeeinheit,
- ein Klemmwerkzeug mit einer unteren Klemmbacke und einer oberen Klemmbacke, wobei die untere Klemmbacke am unteren Klemmbalken und die obere Klemmbacke am oberen Klemmbalken lösbar geklemmt gehalten sind, um das herzustellende Werkstück zumindest während des Biegevorganges zwischen den beiden Klemmbacken klemmend zu halten, und
- wobei zumindest die obere Klemmbacke zumindest ein oberes Klemmbackensegment und zumindest einen Klemmbackensatz aus mehreren Einzelklemmbacken mit einer Gesamtstückzahl "m" umfasst, wobei von dem zumindest einen oberen Klemmbackensegment und den Einzelklemmbacken jeweils eine Klemmfläche mit einer Umformkante definiert ist, und diese jeweils einen davon distanziert angeordneten Anschlussabschnitt aufweisen, und wobei die Klemmflächen dem zu klemmenden Werkstück zuwendbar sind und die Anschlussabschnitte zur klemmenden Halterung an dem Klemmbalken der Fertigungsanlage dienen,
- wobei jede der Einzelklemmbacken als Bestandteil einer Kopplungsvorrichtung weiters jeweils einen Kopplungsabschnitt umfasst,
- wobei der Kopplungsabschnitt eine nutförmige Aufnahmeöffnung mit einer ersten Nutseitenfläche, einer zweiten Nutseitenfläche und einer Nutgrundfläche umgrenzt,
- wobei sich die Nutseitenflächen jeweils in einer normalen Ausrichtung bezüglich der Umformkante sowie in einer bevorzugt parallelen Ausrichtung bezüglich der Klemmfläche auf die von der Umformkante abgewendete Seite erstrecken, und
- wobei ein drittes Koppelmittel in oder an jeder der ersten Nutseitenflächen angeordnet oder ausgebildet ist, welches dritte Koppelmittel dazu ausgebildet ist, um mit einem ersten Koppelmittel eines Werkzeughaltemoduls einer Werkzeughaltevorrichtung in Kopplungseingriff verbracht zu werden, und weiters
- eine erfindungsgemäße ausgebildete Werkzeugwechseleinheit umfasst.

Der dadurch erzielte Vorteil liegt darin, dass so eine Fertigungsanlage geschaffen werden kann, bei welcher unter Einsatz der erfindungsgemäßen Werkzeugwechseleinheit sowie der Klemmbacke, insbesondere der oberen Klemmbacke, ein rascher Werkzeugwechsel durchgeführt werden kann und damit die Produktivzeit der gesamten Fertigungsanlage erhöht werden kann.

Ein weiterer Vorteil liegt darin, dass die obere Klemmbacke zusätzlich zu dem oder den Klemmbackensegmenten einen eigenen Klemmbackensatz aus einer Mehrzahl von Einzelklemmbacken umfasst. Dadurch, dass mehrere Einzelklemmbacken in einer vorbestimmten Gesamtstückzahl mit teilweise zueinander unterschiedlichen Klemmbackendicken oder Klemmbackenbreiten eingesetzt werden, kann so einfach und rasch eine Anpassung der für den jeweiligen Biegevorgang benötigten aktiven Länge der Umformkante angepasst werden. Dadurch, dass jede der Einzelklemmbacken als Bestandteil der Kopplungsvorrichtung auch noch zusätzlich einen Kopplungsabschnitt umfasst, kann so jede der Einzelklemmbacken mittels der Werkzeughaltevorrichtung und deren Werkzeughaltemodule erfasst und gekoppelt werden. Durch die Ausbildung des Kopplungsabschnitts als nutförmige oder als U-förmige Aufnahmeöffnung kann so einfach der Einsetzvorgang der einzelnen Werkzeughaltemodule durchgeführt werden. Die jeweils die nutförmigen Aufnahmeöffnungen begrenzenden Nutseitenflächen können dabei an zusätzlichen Stegen ausgebildet sein, welche in flachprofilartiger Ausführung oder in gleicher Breite oder Dicke entsprechend dem jeweiligen Einzelklemmbacken an den Einzelklemmbacken befestigt werden können. Die Nutgrundfläche kann dabei direkt durch die Einzelklemmbacke selbst gebildet sein. Durch das Vorsehen des eigenen dritten Koppelmittels in oder an jeder der ersten Nutseitenflächen kann so zumindest an einer der Nutseitenflächen ein Kopplungseingriff zwischen einem der Werkzeughaltemodule und der ausgewählten Einzelklemmbacke ermöglicht werden.

Weiters kann es vorteilhaft sein, wenn eine Gesamtdicke der Einzelklemmbacken mit deren Gesamtstückzahl "m" in Richtung deren Umformkante im Wesentlichen einer Baulänge der nebeneinander angeordneten Werkzeughaltemodule mit ihrer Stückzahl "n" entspricht. Damit wird sichergestellt, dass stets auch die Gesamtanzahl der Einzelklemmbacken auf einmal mittels der Werkzeugwechseleinheit getauscht oder gewechselt werden kann.

Eine weitere Ausbildung sieht vor, dass in oder an jeder zweiten Nutseitenfläche ein viertes Koppelmittel angeordnet oder ausgebildet ist. Damit kann eine sichere und einander gegenüberliegende Kopplungsverbindung zwischen dem jeweiligen Werkzeughaltemodul und der Einzelklemmbacke geschaffen werden.

Eine andere Ausführungsform zeichnet sich dadurch aus, dass die dritten und/oder vierten Koppelmittel jeweils im Querschnitt der nutförmigen Aufnahmeöffnung gesehen durch eine V-förmige Vertiefung ausgebildet sind. Dadurch kann im Zusammenwirken mit dem jeweiligen Kopplungskörper eine zusätzliche Andrückkraft des jeweiligen Grundkörpers des Werkzeughaltemoduls an die Nutgrundfläche aufgebaut werden.

Eine weitere bevorzugte Ausführungsform ist dadurch gekennzeichnet, dass die Nutseitenflächen jeweils auf ihren von der Nutgrundfläche abgewendeten Endabschnitten mit einer Einlaufschräge versehen sind. Damit kann bei einem möglichen Vorragen eines Kopplungskörpers vor dem Einsetzvorgang in die nutförmige Aufnahmeöffnung eine sichere Rückstellung des Kopplungskörpers in seine innerhalb des Grundkörpers befindliche Ruhestellung sichergestellt werden.

Die Aufgabe der Erfindung kann eigenständig auch durch ein Verfahren zum Werkzeugwechsel bei einer Fertigungsanlage zur Fertigung von Werkstücken aus Blech, insbesondere mittels Umformung durch Schwenkbiegen oder Schwingbiegen, insbesondere unter Verwendung einer erfindungsgemäß ausgebildeten Fertigungsanlage mit einer Werkzeugwechseleinheit, gemäß folgenden Schritten gelöst werden:
- Bereitstellen einer Biegemaschine mit einem feststehenden Maschinengestell, einem unteren Klemmbalken und einem oberen Klemmbalken, wobei einer der Klemmbalken relativ bezüglich des Maschinengestells verstellt werden kann,
- Bereitstellen einer Biegeeinheit,
- Bereitstellen einer Werkzeugwechseleinheit mit einer Werkzeughaltevorrichtung, welche Werkzeughaltevorrichtung einen Tragkörper sowie eine Stückzahl "n" von unmittelbar nebeneinander angeordneten Werkzeughaltemodulen umfasst, und die Werkzeughaltemodule am Tragkörper gehalten sind,
- Ausbilden eines jeden Werkzeughaltemoduls mit einem ersten Koppelmittel und einem mit dem ersten Koppelmittel zusammenwirkenden ersten Stellmittel als Bestandteil einer Kopplungsvorrichtung,
- Bereitstellen eines Klemmwerkzeugs mit einer unteren Klemmbacke und einer oberen Klemmbacke, wobei die untere Klemmbacke am unteren Klemmbalken und die obere Klemmbacke am oberen Klemmbalken lösbar geklemmt gehalten werden, um das herzustellende Werkstück zumindest während des Biegevorganges zwischen den beiden Klemmbacken klemmend zu halten,
- Bereitstellen zumindest eines oberen Klemmbackensegments und zumindest eines Klemmbackensatzes aus mehreren Einzelklemmbacken zur Bildung der oberen Klemmbacke,
- Ausbilden der Einzelklemmbacken jeweils mit einer Klemmfläche mit einer Umformkante und einem davon distanziert angeordneten Anschlussabschnitt, wobei die Klemmfläche dem zu klemmenden Werkstück zugewendet wird und der Anschlussabschnitt lösbar am oberen Klemmbalken geklemmt gehalten wird,
- Ausbilden der Einzelklemmbacken jeweils mit einem Kopplungsabschnitt als Bestandteil einer Kopplungsvorrichtung, wobei von jedem Kopplungsabschnitt eine nutförmige Aufnahmeöffnung mit einer ersten Nutseitenfläche, einer zweiten Nutseitenfläche und einer Nutgrundfläche umgrenzt wird,
- Ausbilden eines dritten Koppelmittels in oder an jeder der ersten Nutseitenflächen,
- Einbringen der Werkzeughaltemodule der Werkzeugwechseleinheit in die nutförmigen Aufnahmeöffnungen der Einzelklemmbacken,
- Verstellen oder Aktivieren von zumindest einem ausgewählten ersten Stellmittel, wobei dabei das dem ersten Stellmittel zugeordnete erste Koppelmittel des Werkzeughaltemoduls mit dem dritten Koppelmittel eines Einzelklemmbackens in Kopplungseingriff gebracht wird,
- Lösen der klemmenden Halterung der oberen Klemmbacke,
- Wegverstellen der Werkzeugwechseleinheit mitsamt der zumindest einen daran gekoppelt gehaltenen Einzelklemmbacke.

Der dadurch erzielte Vorteil liegt darin, dass durch diese hier gewählte Vorgehensweise und dem Einsatz der erfindungsgemäßen Werkzeugwechseleinheit sowie des Klemmbackensatzes aus den Einzelklemmbacken kann so rasch und mit kürzester Zeitdauer ein Werkzeugwechselvorgang durchgeführt werden. Durch den verkürzten Werkzeugwechselvorgang steht so in einer noch kürzeren Zeitdauer ein an den jeweiligen Biegevorgang angepasstes Klemmwerkzeug zur Verfügung, bei welchem ohne hohe Unterbrechungen die weiteren Biegevorgänge durchgeführt werden können.

Eine andere alternative Vorgehensweise zeichnet sich dadurch aus, wenn nach der Entnahme der zumindest einen Einzelklemmbacke das am oberen Klemmbalken verbliebene zumindest eine obere Klemmbackensegment und die verbliebene oder die verbliebenen Einzelklemmbacken von einer Verstelleinheit in eine aneinander liegende Stellung verstellt werden. Durch das Vorsehen einer eigenen zusätzlichen Verstelleinheit zur Werkzeugwechseleinheit können so Verstellvorgänge und Wechselvorgänge parallel nebeneinander durchgeführt werden.

Eine weitere mögliche und gegebenenfalls alternative Vorgehensweise hat die Merkmale, dass die von der Werkzeugwechseleinheit vom oberen Klemmbalken entnommene zumindest eine Einzelklemmbacke entweder außerhalb des Biegebereichs und somit seitlich wieder am oberen Klemmbalken eingesetzt und gehalten werden oder an einen Werkzeugspeicher abgegeben werden. Damit kann der Zeitbedarf zum Werkzeugwechsel und dem Beginn eines erneuten Klemm- und Biegevorgangs noch zusätzlich verkürzt werden.

Die Aufgabe der Erfindung kann unabhängig und eigenständig auch durch ein Verfahren zum Werkzeugwechsel bei einer Fertigungsanlage zur Fertigung von Werkstücken aus Blech, insbesondere mittels Umformung durch Freibiegen oder Prägebiegen, mittels einer dazu vorgesehenen oder ausgebildeten Biegemaschine, gemäß folgenden Schritten gelöst werden:
- Bereitstellen einer Biegemaschine mit einem feststehenden Maschinengestell, einem unteren Pressbalken und einem oberen Pressbalken wobei einer der Pressbalken relativ bezüglich des Maschinengestells verstellt werden kann,
- Bereitstellen einer Werkzeugwechseleinheit mit einer Werkzeughaltevorrichtung, welche Werkzeughaltevorrichtung einen Tragkörper sowie eine Stückzahl "n" von unmittelbar nebeneinander angeordneten Werkzeughaltemodulen umfasst, und die Werkzeughaltemodule am Tragkörper gehalten sind,
- Ausbilden eines jeden Werkzeughaltemoduls mit einem ersten Koppelmittel und einem mit dem ersten Koppelmittel zusammenwirkenden ersten Stellmittel als Bestandteil einer Kopplungsvorrichtung,
- Bereitstellen eines Biegewerkzeugs mit einem Biegegesenk und einem Biegestempel, wobei das Biegegesenk am unteren Pressbalken und der Biegestempel am oberen Pressbalken lösbar geklemmt gehalten werden, um beim herzustellenden Werkstück den Biegevorgang durchführen zu können,
- Bereitstellen zumindest eines Biegestempelsegments und zumindest eines Biegestempelsatzes umfassend mehrere Einzelbiegestempel zur Bildung des Biegestempels,
- Ausbilden der Einzelbiegestempel mit jeweils einer Umformkante und einem davon distanziert angeordneten Anschlussabschnitt, wobei die Umformkante dem umzuformenden Werkstück zuwendbar ist und der Anschlussabschnitt lösbar am oberen Pressbalken geklemmt gehalten wird,
- Ausbilden der Einzelbiegestempel jeweils mit einem Kopplungsabschnitt als Bestandteil einer Kopplungsvorrichtung, wobei von jedem Kopplungsabschnitt eine nutförmige Aufnahmeöffnung mit einer ersten Nutseitenfläche, einer zweiten Nutseitenfläche und einer Nutgrundfläche umgrenzt wird,
- Ausbilden eines dritten Koppelmittels in oder an jeder der ersten Nutseitenflächen,
- Einbringen der Werkzeughaltemodule der Werkzeugwechseleinheit in die nutförmigen Aufnahmeöffnungen der Einzelbiegestempel,
- Verstellen oder Aktivieren von zumindest einem ausgewählten ersten Stellmittel, wobei dabei das dem ersten Stellmittel zugeordnete erste Koppelmittel des Werkzeughaltemoduls mit dem dritten Koppelmittel eines Einzelbiegestempels in Kopplungseingriff gebracht wird,
- Lösen der klemmenden Halterung des Biegestempels,
- Wegverstellen der Werkzeugwechseleinheit mitsamt dem zumindest einen daran gekoppelt gehaltenen Einzelbiegestempel.

Der damit erzielbare Vorteil liegt darin, dass so eine Fertigungsanlage geschaffen werden kann, bei welcher unter Einsatz der erfindungsgemäßen Werkzeugwechseleinheit sowie des Biegewerkzeugs, insbesondere der des Biegestempels mit seinen Biegestempelkomponenten, mit den daran befindlichen Komponenten zur Bildung der Kopplungsvorrichtung ein rascher Werkzeugwechsel durchgeführt werden kann und damit die Produktivzeit der gesamten Fertigungsanlage erhöht werden kann.

Zum besseren Verständnis der Erfindung wird diese anhand der nachfolgenden Figuren näher erläutert.

Es zeigen jeweils in stark vereinfachter, schematischer Darstellung:
- Fig. 1: eine Fertigungsanlage mit einer Biegemaschine, bei entferntem Auflagetisch sowie entfernter Werkzeugwechseleinheit, in Ansicht;
- Fig. 2: die Fertigungsanlage nach Fig. 1, mit der Werkzeugwechseleinheit für die obere Klemmbacke, in Seitenansicht;
- Fig. 3: die Werkzeugwechseleinheit sowie einen Teilabschnitt eines Einzelklemmbackens, in Seitenansicht und stilisierter Darstellung;
- Fig. 4: die Werkzeugwechseleinheit sowie einen Teilabschnitt eines Einzelklemmbackens nach Fig. 3, bei noch nicht in Kopplungseingriff befindlicher Kopplungsvorrichtung, in Seitenansicht geschnitten;
- Fig. 5: die Werkzeugwechseleinheit sowie einen Teilabschnitt eines Einzelklemmbackens nach den Fig. 3 und 4, bei in Kopplungseingriff befindlicher Kopplungsvorrichtung, in Seitenansicht geschnitten;
- Fig. 6: die Werkzeugwechseleinheit mit einem gemeinsamen Grundkörper, in schaubildlicher Darstellung;
- Fig. 7: eine weitere mögliche, und gegebenenfalls eigenständige Einsatzmöglichkeit der Werkzeugwechseleinheit bei einer Fertigungsanlage zum Freibiegen oder Prägebiegen von einem aus einem Blech zu fertigenden Werkstück, in Ansicht.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Der Begriff "insbesondere" wird nachfolgend so verstanden, dass es sich dabei um eine mögliche speziellere Ausbildung oder nähere Spezifizierung eines Gegenstands oder eines Verfahrensschritts handeln kann, aber nicht unbedingt eine zwingende, bevorzugte Ausführungsform desselben oder eine Vorgehensweise darstellen muss.

In den Fig. 1 bis 6 ist eine Fertigungsanlage 1 sowie Komponenten derselben in stark schematisch vereinfachten Darstellungen gezeigt, welche im vorliegenden Fall insbesondere für das Schwenkbiegen oder Schwingbiegen von aus Blech zu fertigenden Werkstücken 2 ausgebildet ist. Als Ausgangsmaterial wird zumeist ein metallischer Werkstoff verwendet, welcher in seinem unverformten Zustand als Flachmaterial bzw. Flachelement bezeichnet werden kann. So kann die Fertigungsanlage 1 auch als Schwenkbiegeanlage oder Schwingbiegeanlage bezeichnet werden.

Die im vorliegenden Fall für das Biegen eingesetzte Fertigungsanlage 1 umfasst eine Biegemaschine 3, insbesondere eine Presse, die unter anderem zur klemmenden Halterung der aus dem Blech zu fertigenden Werkstücke 2 oder Werkteile zwischen einem relativ zueinander verstellbaren Klemmwerkzeug 4 ausgebildet ist. Das Klemmwerkzeug 4 umfasst im vorliegenden Ausführungsbeispiel eine untere Klemmbacke 5 und eine damit zusammenwirkende obere Klemmbacke 6. Die untere Klemmbacke 5 kann mehrere untere Klemmbackensegmente 40 und die obere Klemmbacke 6 kann mehrere obere Klemmbackensegmente 41 umfassen, wobei diese nachfolgend noch näher beschrieben werden. Die untere Klemmbacke 5 kann auch als Unterwange oder Gegenhalter und die obere Klemmbacke 6 kann auch als Oberwange oder Niederhalter bezeichnet werden. Die untere Klemmbacke 5 kann auch als einziger Stempel durchgängig ausgebildet sein. Zur Anpassung an unterschiedliche Abmessungen des zu biegenden Blechzuschnitts können die oberen Klemmbackensegmente 41 zueinander eine unterschiedliche Dicke oder Breite aufweisen und in deren zusammengeschoben Arbeitsstellung einen Niederhaltestempel ausbilden, der zu einer Einheit zusammengesetzt ist.

Als Koordinatensystem wird bei derartigen Biegemaschine 3 grundsätzliches als "X"-Richtung jene Richtung bezeichnet, welche in einer Horizontalebene sowie in senkrechter Ausrichtung bezüglich der Längserstreckung der jeweiligen Klemmbacken 5, 6 verläuft. Somit ist dies jene Richtung, welche auch der Zufuhrrichtung oder der Entnahmerichtung entspricht.

Als "Y"-Richtung wird die Vertikalrichtung verstanden, welche somit in Höhenrichtung der Klemmbacken 5, 6 verläuft. Schließlich wird als "Z"-Richtung jene Richtung verstanden, welche in Längsrichtung oder in der Längserstreckung der Klemmbacken 5, 6 verläuft. Damit ist auch die Längserstreckung der später noch beschriebenen Umform- oder Biegekante in der "Z"-Richtung verlaufend ausgerichtet. Diese angegebenen Richtungen ("X", "Y" und "Z") definieren jeweils auch räumliche Achsen.

Die obere Klemmbacke 6 ist dabei oberhalb des zu fertigenden Werkstücks 2 an der Biegemaschine 3 angeordnet und dort auch ausreichend fest gehalten, insbesondere geklemmt. Auch die untere Klemmbacke 5 ist an der Biegemaschine 3 gehalten, insbesondere geklemmt.

Ein Maschinengestell 7 der Biegemaschine 3 umfasst beispielsweise von einer Bodenplatte 8 vertikal aufragend, zueinander beabstandet und parallel zueinander ausgerichtete Seitenwangen 9, 10. Diese sind bevorzugt durch einen massiven, beispielsweise aus einem Blechformteil gebildeten Querverband 11 an ihren von der Bodenplatte 8 distanzierten Endbereichen miteinander verbunden. Beim Maschinengestell 7 handelt es sich zumeist um einen massiven, bevorzugt auf einem ebenen Hallenboden feststehenden Bauteil der Biegemaschine 3. Die hier gezeigte Form ist nur beispielhaft für eine Vielzahl anderer möglicher Ausbildungen gewählt worden.

Die Seitenwangen 9, 10 können zur Bildung eines Freiraums für das Umformen des Werkstücks 2 bevorzugt in etwa C - förmig ausgebildet sein, wobei an Frontstirnflächen 12 von bodennahen Schenkeln der Seitenwangen 9, 10 ein feststehender, insbesondere auf der Bodenplatte 8 aufstehender unterer Klemmbalken 13 befestigt ist, der auch als Pressbalken bezeichnet werden kann. Dieser bevorzugt ortsfest angeordnete und feststehende untere Klemmbalken 13 kann auch als Klemmtisch bezeichnet werden, an welchem auch Teile des Klemmwerkzeugs 4 (insbesondere die untere Klemmbacke 5) angeordnet und auch daran gehalten sind.

An Frontstirnflächen 14 ist an von der Bodenplatte 8 entfernten Schenkel in Klemmbalkenführungen 15 ein zu dem unteren Klemmbalken 13 relativ verstellbarer, oberer Klemmbalken 16, insbesondere ein Druckbalken, geführt gelagert. Die Klemmbalkenführungen 15 sind zumeist als Linearführungen in den unterschiedlichsten Ausführungsformen ausgebildet. Auch dieser obere Klemmbalken 16 kann als Pressbalken bezeichnet werden, welcher jedoch relativ bezüglich des Maschinengestells 7 verlagerbar an diesem geführt ist. Auf einander gegenüberliegenden, parallel zueinander verlaufenden Stirnflächen 17, 18 der beiden Klemmbalken 13, 16 können Klemmbackenaufnahmen 19, 20 zur Bestückung mit dem oder den Klemmwerkzeugen 4, insbesondere der unteren und oberen Klemmbacke 5, 6, angeordnet sein. Das oder die Klemmwerkzeuge 4 können auch unter Zwischenschaltung eines nicht näher dargestellten Adapters an den Klemmbackenaufnahmen 19, 20 gehalten sein.

Die gezeigte Biegemaschine 3 kann als Antriebsanordnung 21 für den verstellbaren oberen Klemmbalken 16, nämlich den Druckbalken, zumindest ein mit elektrischer Energie betriebenes Antriebsmittel 22 umfassen. Das oder die Antriebsmittel 22 sind mit einer aus einem Energienetz 23 angespeisten Steuerungsvorrichtung 24 leitungsverbunden, wie dies nur in der Fig. 2 angedeutet ist. Über ein mit der Steuerungsvorrichtung 24 leitungsverbundenes oder kommunikationsverbundenes Eingabeterminal 25 kann beispielsweise der Betrieb der Biegemaschine 3 gesteuert werden.

Bei den Antriebsmitteln 22 handelt es sich bevorzugt um elektromotorisch betriebene Spindeltriebe 26, wie sie allgemein bekannt sind, von denen Stellmittel 27 für eine reversible Stellbewegung des durch den Druckbalken gebildeten oberen Klemmbalkens 16 mit diesem, zum Beispiel antriebsverbunden sind. Es können aber auch andere aus dem Stand der Technik bekannte Antriebsmittel 22, wie z.B. Zylinder-Kolbenanordnungen, Schrittmotore, Zahnstangenantriebe oder dergleichen, eingesetzt werden.

Auf weitere für den Betrieb einer derartigen Biegemaschine 3 erforderliche Details, wie beispielsweise Sicherheitseinrichtungen, Anschlagsanordnungen und/oder Kontrollvorrichtungen wird in der gegenständlichen Beschreibung zur Vermeidung einer unnötigen Länge der Beschreibung verzichtet.

Weiters ist hier noch vereinfacht dargestellt, dass die beiden Klemmbalken 13, 16, insbesondere deren Werkzeugaufnahmen 19, 20, bzw. das daran gehaltene Klemmwerkzeug 4 mit seinem bzw. seinen unteren und oberen Klemmbacken 5, 6, bei einer Betrachtung in Längsrichtung der Klemmbalken 13, 16 eine sich dazwischen erstreckende Verstellebene 28 definieren. Die Verstellebene 28 verläuft bevorzugt mittig bezüglich der Klemmbalken 13, 16 oder den an diesen angeordneten Klemmbackenaufnahmen 19, 20. Im vorliegenden Ausführungsbeispiel wird hier eine vertikal ausgerichtete Ebene verstanden, welche von den beiden zuvor beschriebenen Richtungen oder Achsen, nämlich der "Y"-Achse und der "Z"-Achse aufgespannt wird. Die beiden Klemmbacken 5, 6 bilden zwischen sich und an einander zugewendeten Enden einen Klemmbereich 29 aus. Einander zugewendete untere und obere Klemmflächen 30, 31 der beiden Klemmbacken 5, 6 sind bevorzugt rechtwinkelig bezüglich der Verstellebene 28 ausgerichtet. Diese Klemmflächen 30, 31 dienen dazu, das Blech je nach dessen Wandstärke für die Durchführung des Biegevorgangs zwischen den beiden Klemmbacken 5, 6 positioniert zu halten.

Ein zusätzlicher Auflagetisch 32 mit seiner eine Auflageebene 33 definierenden Auflagefläche ist bevorzugt im Bereich der Vorderseite oder der Beschickungsseite der Biegemaschine 3 angeordnet. Die Auflageebene 33 kann auch als Unterstützungsebene bezeichnet werden. Dabei sei erwähnt, dass die Auflagefläche nicht vollflächig ausgebildet sein muss, sondern auch aus mehreren in Zuführrichtung des zu bearbeitenden Blechs nebeneinander und/oder hintereinander angeordneten Auflageteilflächen gebildet sein kann. Die von der Auflageebene 33 definierte Auflagefläche ist bevorzugt in der gleichen Ebene angeordnet, wie die untere Klemmfläche 30 der unteren Klemmbacke 5. Diese dient bei großflächigeren Blechen als zusätzliche Unterstützung, um ein unbeabsichtigtes Abknicken und damit verbunden eine Beschädigung bei dünneren Blechen zu vermeiden.

Unter einem Biegebereich 34 wird dabei jener Bereich verstanden, welcher dazu dient, aus dem zumeist ebenflächig vorliegenden, noch unverformten Blech das zu fertigende Werkstück 2 zu bilden oder ein bereits vorverformtes Werkstück 2 weiter zu bearbeiten, indem zumindest eine zusätzliche Abkantung oder Umfalzung ausgebildet wird.

Der Biegebereich 34 liegt dabei zumeist beabstandet von der Verstellebene 28 der Klemmbalken 13, 16 und wird durch einander zugewendete Endabschnitte zumindest einer, bevorzugt jedoch beider Klemmbacken 5, 6 gebildet. Im vorliegenden Ausführungsbeispiel ist der Biegebereich 34 auf der vom Auflagetisch 32 oder einer nicht näher dargestellten Bedienperson abgewendeten Seite der Klemmbalken 13, 16 angeordnet. Damit ist der Biegebereich 34 innerhalb des Maschinengestells 7 verlaufend angeordnet.

Der Biegebereich 34 bildet am herzustellenden Werkstück 2 zumeist eine bevorzugt geradlinig verlaufende Biegelinie aus, wobei sich beidseits des Biegebereichs 34 jeweils Schenkel infolge des durchgeführten Biegevorgangs ausbilden. Einer der Schenkel des Werkstücks 2 ist in klemmender Stellung zwischen den beiden Klemmflächen 30, 31 der Klemmbacken 5, 6 gehalten, wobei der zumindest eine weitere Schenkel außerhalb der Klemmflächen 30, 31 angeordnet ist. Je nach gewünschter bzw. herzustellender Geometrie des Werkstücks 2 schließen die beiden Schenkel zwischen sich einen Biegewinkel ein. Dieser Biegewinkel wird in einer senkrecht bezüglich der Biegelinie ausgerichteten Bezugsebene gemessen. Die Bezugsebene ihrerseits ist weiters bevorzugt auch noch bezüglich der Verstellebene 28 dazu in senkrechter Richtung verlaufend ausgerichtet.

Dabei sei erwähnt, dass das Maschinengestell 7 der Biegemaschine 3 nur sehr vereinfacht dargestellt ist, wobei es auch noch möglich ist, davon abweichende Ausführungsformen einzusetzen. So könnte z.B. das Maschinengestell 7 oder der Maschinenkörper mit einem freien Ständerdurchgang ausgebildet sein. In diesem Fall würden die Klemmbackenaufnahmen 19, 20 zwischen den Seitenwangen 9, 10 bzw. Seitenteilen aufgenommen werden können. Bei einer anderen Ausbildung des Maschinengestells 7 bzw. des Maschinenkörpers ist kein freier Ständerdurchgang möglich, wodurch die Klemmbackenaufnahmen 19, 20 nicht zwischen den Seitenwangen 9, 10 bzw. Seitenteilen aufgenommen werden können.

Zur Durchführung des Biegevorgangs umfasst die Biegemaschine 3 der Fertigungsanlage 1 auch noch eine Biegeeinheit 35, welche auch als Abkanteinheit oder Umformeinheit bezeichnet werden kann. Eine mögliche Ausbildung derselben ist vereinfacht in der Fig. 2 angedeutet und kann je nach durchzuführendem Biegevorgang relativ bezüglich des Maschinengestells 7 dazu verstellt werden. Der besseren Übersichtlichkeit halber, wurde in der Fig. 1 auf die Darstellung der Biegeeinheit 35 sowie deren Komponenten verzichtet.

Dabei kann das zwischen den beiden Klemmbacken 5, 6 vorpositioniert und geklemmt gehaltene Blech zur Bildung des Werkstücks 2 durch einen Biegevorgang, insbesondere einen Abkantvorgang, entlang der den Biegebereich 34 bildenden Biegelinie umgeformt, insbesondere abgekantet werden.

Je nach durchzuführender Abkantung des zwischen den Klemmbacken 5, 6 geklemmt gehalten Blechs zur Herstellung des Werkstücks 2 bildet entweder die untere Klemmbacke 5 oder die obere Klemmbacke 6 den Abkantbereich und damit den Biegebereich 34 aus. So bildet die untere Klemmbacke 5 eine erste Umformkante aus oder weist diese auf. Die obere Klemmbacke 6 bildet eine zweite Umformkante aus oder weist diese auf.

Die beiden zuvor beschriebenen Klemmflächen 30, 31 der Klemmbacken 5, 6 definieren bei einer aneinander anliegenden Stellung eine Werkstückauflageebene 36 für das herzustellende Werkstück 2. Bevorzugt ist die Werkstückauflageebene 36 in vertikaler Richtung gesehen in der gleichen Höhe wie die vom Auflagetisch 32 definierte Auflageebene 33 angeordnet. Die beiden Ebenen sind bevorzugt zueinander planparallel verlaufend ausgerichtet und können in einer gemeinsamen Ebene angeordnet sein.

Die Biegeeinheit 35 kann ein oder aber auch mehrere Biegewerkzeuge 37 aufweisen, welches oder welche an einem Biegebalken 38 angeordnet sein können. Der Biegebalken 38 kann an nicht näher dargestellten Biegebalkenführungen mittels eines Biegebalkenantriebs relativ bezüglich des Maschinengestells 7 verstellt werden. Es könnte aber auch nur ein Biegewerkzeug 37 vorgesehen sein, welches um eine parallel bezüglich des Biegebereichs 34 verschwenkbare Werkzeugschwenkachse verschwenkbar ist. So kann das Biegewerkzeug 37 je nach gewünschter Biegerichtung einmal oberhalb der Werkstückauflageebene 36 und einmal unterhalb der Werkstückauflageebene 36 angeordnet sein und dabei das zum Biegen vorgesehene Ende des Biegewerkzeug 37 jeweils in Richtung auf den Biegebereich zeigend ausgerichtet werden.

Wie zuvor beschrieben, sind die oberen Klemmbackensegmente 41 des oberen Klemmbackens 6 bevorzugt derart geklemmt gehalten, dass eine derselben von einer schematisch angedeuteten Werkzeugwechseleinheit 39 von der aktuellen Position entnommen und entweder nach dem Verschieben oder Versetzen von weiteren oberen Klemmbackensegmenten 41 in "Z"-Richtung und somit in Richtung der Längserstreckung des Biegebereichs 34 oder der Klemmbalken 13, 16, in den dabei entstandenen Freiraum oder die Lücke eingesetzt werden kann oder randseitig wieder eingesetzt und dort gegebenenfalls wieder geklemmt gehalten werden kann.

Die Werkzeugwechseleinheit 39 ist schematisch vor dem oberen Klemmbalken 16 dargestellt. Diese kann am oberen Klemmbalken 16 oder auch am feststehenden Maschinengestell 7, insbesondere dessen Seitenwangen 9, 10, gehalten sein. In letztem Fall ist der obere Klemmbalken 16 in eine vordefinierte Werkzeugwechselstellung relativ bezüglich der Werkzeugwechseleinheit 39 zu verstellen, um den geplanten Wechselvorgang durchführen zu können. Dazu ist die Klemmung oder sind die Klemmungen der zu wechselnden und/oder zu verschiebenden Klemmbackensegmente 41 zu lösen oder zu entriegeln, damit die Entnahme und/oder die Verschiebebewegung der am Klemmbalken 16 verbleibenden oberen Klemmbackensegmente 41 durchgeführt werden kann. Das zumindest eine entnommene obere Klemmbackensegment 41 wird bevorzugt in "X"-Richtung von dem oberen Klemmbalken 16 nach erfolgter Entriegelung der Klemmung entnommen und an einer der zuvor beschriebenen Positionen abgelegt.

In der Darstellung der Fig. 1 ist noch angedeutet, dass die untere Klemmbacke 5 mehrere in ihrer Breite gleichartig ausgebildete untere Klemmbackensegmente 40 umfassen kann. Gleiches gilt auch für die obere Klemmbacke 6, welche auch mehrere in ihrer Breite gleichartig ausgebildete obere Klemmbackensegmente 41 umfassen kann. Die Breite oder Dicke der Klemmbackensegmente 40, 41 wird dabei in Richtung der "Z"-Achse und somit in Richtung der Längserstreckung der Klemmbalken 13, 16 angesehen.

Um eine nahezu exakte oder ganz exakte Anpassung der vom oberen Klemmbacken 6 gebildeten Biegelänge des Biegebereichs 34 an das zu biegende Werkstück 2 durchführen zu können, ist zusätzlich zu dem oder den oberen Klemmbackensegmenten 41 zumindest ein oberer Klemmbackensatz 42 aus mehreren Einzelklemmbacken 43, 44, 45 und 46 vorgesehen. So kann z.B. eine Anzahl oder Stückzahl "m" an Einzelklemmbacken 43, 44, 45 und 46 zwei, drei oder vier Stück bis hin zu sechs, sieben acht und zehn Stück betragen.

Ein konkretes Beispiel ist hier mit einer Stückzahl "m" von sechs Stück Einzelklemmbacken 43, 44, 45 und 46 dargestellt. Dabei ist jeder der einzelnen bevorzugt oberen Einzelklemmbacken 43, 44, 45 und 46, welche jeweils eine gleiche Dicke oder Breite aufweisen, auch mit dem gleichen Bezugszeichen versehen. Dieser hier beispielhaft dargestellte Klemmbackensatz 42 umfasst z.B. eine erste Einzelklemmbacke 43 mit einer Dicke oder Breite von 10 mm, eine zweite Einzelklemmbacke 44 mit einer Dicke oder Breite von 15 mm, eine dritte Einzelklemmbacke 45 mit einer Dicke oder Breite von 20 mm und drei Stück vierte Einzelklemmbacken 46 mit einer Dicke oder Breite von jeweils 40 mm. So ergibt sich bei dieser hier gewählten Stückzahl "m" von sechs Stück an Einzelklemmbacken 43, 44, 45 und 46 mit den beispielhaft angegebenen Dicken oder Breiten in Richtung der "Z"-Achse eine gesamte Biegelänge aus der Summe der jeweiligen Dicken oder Breiten. Im vorliegenden Ausführungsbeispiel bilden die sechs Stück Einzelklemmbacken 43, 44, 45 und 46 bei einer aneinander anliegenden Stellung eine Biegelänge von 165 mm aus.

Dabei sei erwähnt, dass die beispielhaft angegebene Gesamtstückzahl und/oder die Aufteilung und Anzahl der Einzelklemmbacken 43, 44, 45 und 46 und/oder deren Dicken oder Breiten auch von diesen Angaben abweichen können.

Die Halterung und Klemmung der Einzelklemmbacken 43, 44, 45 und 46 erfolgt analog zu dem oder den oberen Klemmbackensegmenten 41 gemäß dem bekannten Stand der Technik an der oberen Klemmbackenaufnahme 20. Nach dem Lösen der klemmenden Halterung oder Befestigung können die oberen Klemmbackensegmente 41 sowie auch die Einzelklemmbacken 43, 44, 45 und 46 in Richtung der Längserstreckung der oberen Klemmbackenaufnahme 20 mittels einer nicht näher dargestellten Verstelleinheit verschoben oder verlagert werden. Weiters kann oder können zur Anpassung der aktiven Biegelänge einzelne der oberen Klemmbackensegmente 41 und/oder einzelne der Einzelklemmbacken 43, 44, 45 und 46 von der oberen Klemmbackenaufnahme 20 des oberen Klemmbalkens 16 entnommen und entweder außerhalb des Biegebereichs und somit seitlich wieder an der oberen Klemmbackenaufnahme 20 eingesetzt und gehalten werden oder an einen Werkzeugspeicher abgegeben werden.

Die obere Klemmbacke 6 kann zumindest ein oberes Klemmbackensegment 41 und/oder zumindest eine der Einzelklemmbacken 43, 44, 45, 46 umfassen. Es wird in den Fig. 1 bis 4 nur die Aufteilung und Ausbildung der oberen Klemmbacke 6 sowie der Werkzeugwechseleinheit 39 näher beschrieben, wobei diese Aufteilung und Ausbildung analog auch bei der unteren Klemmbacke 5 erfolgen kann.

Die Einzelklemmbacken 43, 44, 45, 46 weisen ebenfalls jeweils die Klemmflächen 30 und die randseitig in "Z"-Richtung verlaufenden Umformkanten 47 oder Biegekanten auf. Weiters ist bei jeder der Einzelklemmbacken 43, 44, 45, 46 ein von der Klemmfläche 30 distanziert angeordneter und dem oberen Klemmbalken 16, insbesondere dessen obere Klemmbackenaufnahme 20, zugewendeter Anschlussabschnitt vorgesehen, welcher gemäß dem bekannten Stand der Technik ausgebildet sein kann. Der oder die Anschlussabschnitte dienen zur klemmenden Halterung an dem Klemmbalken 16 der Fertigungsanlage 1.

Die weitere nähere Beschreibung der Ausbildung der Einzelklemmbacken 43, 44, 45, 46 erfolgt nach der Beschreibung der Werkzeugwechseleinheit 39, wie diese mit deren Bauteilen oder Bauteilgruppen in den Fig. 3 bis 6 im Detail dargestellt ist.

Durch die Ausbildung der Werkzeugwechseleinheit 39 kann einfach die Einstellung einer aktiven Klemmlänge eines Klemmwerkzeugs, insbesondere des Klemmbackensatzes 42 umfassend mehrere der Einzelklemmbacken 43, 44, 45, 46 durchgeführt werden. Die Werkzeughaltevorrichtung 48 umfasst einen Tragkörper 49 sowie mehrere unmittelbar nebeneinander angeordnete Werkzeughaltemodule 50. Die Stückzahl der Werkzeughaltemodule 50 wird mit "n" Stück angegeben und beträgt beim vorliegenden Ausführungsbeispiel 16 (sechzehn) Stück. Die einzelnen Werkzeughaltemodule 50 sind unmittelbar nebeneinander angeordnet und auch am Tragkörper 49 gehalten oder befestigt.

Auf die Darstellung von Antriebs- oder Verstellmittel für die Durchführung der relativen Verlagerung oder Verstellung der Werkzeugwechseleinheit 39 bezüglich der Biegemaschine 3, insbesondere deren oberen Klemmbalken 16, wurde der besseren Übersichtlichkeit halber verzichtet. Dabei kann es sich z.B. um Spindelantriebe, Stellmotore, Zylinder-Kolbenanordnungen oder dergleichen handeln. Diese Antriebs- oder Verstellmittel können mit den unterschiedlichsten Antriebsenergien angetrieben werden und auch unabhängig von eigenen Verschiebe- oder Verstellmitteln zur Durchführung der relativen Verschiebebewegung der oberen Klemmbacke 6 mit deren Klemmbackensegmenten 41 und/oder Einzelklemmbacken 43, 44, 45, 46 die Verstellbewegungen durchführen. Damit kann die Umrüstzeit bei der Anpassung der aktuell benötigten Länge der Umformkante stark reduziert werden.

Die Werkzeughaltemodule 50 können entweder innerhalb eines gemeinsamen Grundkörpers 51 angeordnet und ausgebildet sein oder aber auch jeder der Werkzeughaltemodule 50 in einem eigenen plattenförmig ausgebildeten Grundkörper 51 angeordnet und die Grundkörper 51 zu einem gemeinsamen Block zusammengesetzt sein.

Sind die Werkzeughaltemodule 50 jeweils aus den einzelnen plattenförmigen Grundkörpern 51 gebildet, weisen diese eine im Wesentlichen flachprofilförmig ausgebildete Umrisskontur auf. Die Dicke oder Stärke der Werkzeughaltemodule 50 ist in diesem Fall gering gewählt und kann z.B. in etwa 10 mm betragen. Der Grundkörper 51 ist von einer ersten Flachseite 52, einer zweiten Flachseite 53, einer ersten Längsstirnseite 54, einer zweiten Längsstirnseite 55, einer ersten Querstirnseite 56 und einer zweiten Querstirnseite 57 umgrenzt. Die jeweiligen Seiten können auch als Flächen bezeichnet werden. Die einzelnen plattenförmigen Werkzeughaltemodule 50 sind jeweils an ihren einander zugewendeten Flachseiten 52, 53 aneinander anliegen angeordnet. Weiters ist hier die erste Querstirnseite 56 dem Tragkörper 49 zugewendet. Auf die Darstellung von Befestigungsmitteln zwischen dem Grundkörper 51 und dem Tragkörper 49 wurde der besseren Übersichtlichkeit halber verzichtet.

Ist der Grundkörper 51 aus einem zusammenhängenden ganzen Stück gebildet, sind in diesem die Werkzeughaltemodule 50 in einem vorbestimmten Mittenabstand zueinander anzuordnen, wobei hier auf die Dicken oder Breiten der Einzelklemmbacken 43, 44, 45, 46 Bedacht zu nehmen ist.

Innerhalb des Grundkörpers 51 oder der Grundkörper 51 sind noch verschiedenste Bauteile oder Bauteilgruppen aufgenommen, welche nachfolgend noch näher beschrieben werden.

Die Werkzeughaltemodule 50 der Werkzeugwechseleinheit 39 dienen dazu, die zuvor beschriebenen Einzelklemmbacken 43, 44, 45, 46 des Klemmbackensatzes 42 zum Werkzeugwechsel in einer Koppelstellung zu halten und nach dem Lösen der klemmenden Halterung am Klemmbalken 16 von diesem entfernen und auch wieder einsetzen zu können.

So ist hier vorgesehen, dass jedes der Werkzeughaltemodule 50 als Bestandteil einer Kopplungsvorrichtung 58 ein erstes Koppelmittel 59 sowie ein mit dem ersten Koppelmittel 59 zusammenwirkendes erstes Stellmittel 60 umfasst. Das jeweilige erste Stellmittel 60 dient dazu, das erste Koppelmittel 59 zu betätigen oder zu verstellen, um so dieses in eine Kopplungsstellung und damit in Kopplungseingriff mit einem später beschriebenen weiteren Koppelmittel zu bringen. Das erste Stellmittel 60 dient auch noch dazu, das erste Koppelmittel 59 außer Kopplungseingriff zu verbringen. Das erste Koppelmittel 59 kann mittels des ersten Stellmittels 60 mit zumindest einem der Einzelklemmbacken 43, 44, 45, 46 oder auch allen in Kopplungseingriff oder außer Kopplungseingriff gebracht werden.

Das erste Koppelmittel 59 ist bei diesem Ausführungsbeispiel im Bereich der ersten Längsstirnseite 54 des Grundkörpers 51 bei jedem Werkzeughaltemodul 50 angeordnet.

Bevorzugt umfasst jedes Werkzeughaltemodul 50 ein zweites Koppelmittel 61 und ein mit dem zweiten Koppelmittel 61 zusammenwirkendes zweites Stellmittel 62. Das zweite Koppelmittel 61 ist bezüglich des ersten Koppelmittels 59 auf der dem ersten Koppelmittel 59 gegenüberliegenden zweiten Längsstirnseite 55 des Grundkörpers 51 oder der Grundkörper 51 angeordnet. Im vorliegenden Ausführungsbeispiel sind die Koppelmittel 59, 61 jeweils durch einen im Grundkörper 51 aufgenommenen und relativ bezüglich des Grundkörpers 51 oder der Grundkörper 51 verstellbaren Kopplungskörper 63 gebildet. So können die Kopplungskörper 63 z.B. durch Kugeln, Rotationsellipsoide oder Zylinder gebildet sein.

Es wäre aber auch möglich, die Koppelmittel 59, 61 durch Elektromagnete zu bilden. Dann ist auf die Werkstoffwahl bei den Einzelklemmbacken 43, 44, 45, 46 des Klemmbackensatzes 42 Bedacht zu nehmen.

Bei diesen hier auf mechanischer Basis beruhenden Koppelmitteln 59, 61 mit deren Stellmitteln 60, 62 wird nur eines der Koppelmittel 59, 61 sowie 60, 62 näher beschrieben, da diese grundsätzlich gleich ausgebildet und spiegelbildlich zueinander angeordnet sind.

Die Stellmittel 60, 62 umfassen jeweils einen Stellkolben 64, welchejeweils in einem im Grundkörper 51 oder in den Grundkörpern 51 angeordneten Stellkolbenraum 65 aufgenommen sind. Vom Stellkolbenraum 65 ist eine Stellkolbenraumachse 66 definiert, deren Längserstreckung bevorzugt parallel bezüglich der Flachseiten 52, 53 ausgerichtet verläuft. Da bevorzugt die Längsstirnseiten 54 und 55 sowie die Querstirnseiten 56 und 57 in normaler bzw. rechtwinkeliger Ausrichtung zueinander angeordnet sind, erstreckt sich auch die Stellkolbenraumachse 66 in paralleler Ausrichtung bezüglich der Längsstirnseiten 54 und 55 oder in normaler oder rechtwinkeliger Ausrichtung bezüglich der Querstirnseiten 56 und 57 des Grundkörpers 51 oder der Grundkörper 51. Jeder der Stellkolben 64 ist im Stellkolbenraum 65 in Richtung der Stellkolbenraumachse 66 geführt gelagert. Die Verstellbewegungen der Stellkolben 64 erfolgt hier mittels eines Druckmediums, wie z.B. Druckluft oder einer Hydraulikflüssigkeit.

Zur Beaufschlagung des Stellkolbenraums 65 bei jedem der Werkzeughaltemodule 50 ist im Grundkörper 51 oder ist in jedem der Grundkörper 51 zumindest eine erste Druckmittelleitung 67 und zumindest eine zweite Druckmittelleitung 68 vorgesehen. Die Druckmittelleitungen 67, 68 stehen jeweils mit einem der Stellkolbenräume 65 in Strömungsverbindung und münden jeweils auf voneinander abgewendeten Seiten des im Stellkolbenraum 65 aufgenommenen Stellkolbens 64 in den Stellkolbenraum 65 ein. Je nach Beaufschlagung einer der Druckmittelleitungen 67, 68 kann der Stellkolben 64 einmal in Richtung auf die zweite Querstirnseite 57 oder in Richtung auf die erste Querstirnseite 56 verstellt werden. Hier stehen die ersten Druckmittelleitungen 67 mit jener dem Tragkörper 49 zugewendeten Seite des Stellkolbenraums 65 in Strömungsverbindung, wobei die zweiten Druckmittelleitungen 68 auf der davon abgewendeten Seite in den Stellkolbenraum 65 einmünden.

Die Stellkolben 64 weisen jeweils zumindest eine bezüglich der Stellkolbenraumachse 66 geneigt dazu verlaufend ausgerichtete Stellfläche 69 auf. Die Stellflächen 69 sind dazu vorgesehen und ausgebildet, bei einer Längsverstellung des Stellkolbens 64 den jeweils damit zusammenwirkenden und zu verstellenden Kopplungskörper 63 entweder in Kopplungseingriff oder außer Kopplungseingriff zu verbringen. Bevorzugt werden die Kopplungskörper 63 in den jeweiligen Kopplungseingriff verstellt, wobei die Rückstellung auch schwerkraftbasiert erfolgen kann. Dies ist beim hier ersten und oben angeordneten Kopplungskörper 63 des ersten Koppelmittels 59 der Fall. Beim hier zweiten Koppelmittel 61 erfolgt die Rückverstellung durch eine Relativbewegung zwischen dem Grundkörper 51 und einer der Einzelklemmbacken 43, 44, 45, 46. Jeder der Kopplungskörper 63 ist zumindest bei sich in Kopplungseingriff befindlichem Kopplungskörper 63 an der Stellfläche 69 anliegend daran abgestützt. Die Stellfläche 69 kann z.B. in Form einer Keilfläche ausgebildet sein. In diesem Fall ist eine Verdrehsicherung und Führung des Stellkolbens 64 vorzusehen, um eine Rotationsbewegung um die eigene Achse und auch um die Stellkolbenraumachse 66 zu vermeiden. Bevorzugt werden die Stellflächen 69 jeweils als Kegelstumpffläche ausgebildet.

Durch die Längsverstellung der Stellkolben 64 und dem Zusammenwirken der jeweiligen Stellfläche 69 mit dem Kopplungskörper 63 kann jeder der Kopplungskörper 63 von einer die Längsstirnseite 54, 55 überragenden Kopplungsstellung in eine sich innerhalb des Grundkörpers 51 oder der Grundkörper 51 befindliche Freigabestellung verlagert werden. Dabei kann die Rückverstellung nur ermöglicht werden, jedoch nicht zwingend vom Stellkolben 64 bewirkt werden.

Weiters kann noch zumindest ein Druckkolben 70 bei jedem der Werkzeughaltemodule 50 vorgesehen sein. Der zumindest eine Druckkolben 70 ist in einem im Grundkörper 51 oder in den Grundkörpern 51 angeordneten Druckkolbenraum 71 aufgenommen und in diesem in Richtung einer Druckkolbenraumachse 72 geführt gelagert. Damit wird die Möglichkeit geschaffen, zumindest eine der an der Werkzeugwechseleinheit 39 gehaltene Einzelklemmbacken 43, 44, 45, 46 von einem oder mehreren der Werkzeughaltemodule 50 wegzuschieben. Die Druckkolben 70 sind jeweils derart im Grundkörper 51 oder in den Grundkörpern 51 angeordnet, dass diese von einer die zweite Querstirnseite 57 überragenden Druckstellung in eine innerhalb des Grundkörpers 51 oder der Grundkörper 51 befindliche Ruhestellung verstellbar sind. Die Verstellbewegung in die die zweite Querstirnseite 57 überragenden Druckstellung kann mittels eines Druckmittels erfolgen. Die Rückstellung in die innerhalb des Grundkörpers 51 befindliche Ruhestellung kann durch einen mechanischen Kontakt mit einem der Einzelklemmbacken 43, 44, 45, 46 des Klemmbackensatzes 42 erfolgen.

Zur Beaufschlagung des Druckkolbenraums 71 ist hier vorgesehen, dass eine dritte Druckmittelleitung 73 bei jedem der Werkzeughaltemodule 50 angeordnet oder ausgebildet ist. Die dritte Druckmittelleitung 73 steht jeweils mit dem Druckkolbenraum 71 auf seiner der ersten Querstirnseite 56 zugewendeten Seite in Strömungsverbindung. Um eine korrekte Zu- und Ableitung des Druckmediums zu den Stellkolben 64 sowie dem Druckkolben 70 durchführen zu können, sind Ventilanordnungen 74 vorgesehen. Dabei ist für jeden einzelnen der Werkzeughaltemodule 50 jeweils eine eigene Ventilanordnung 74 vorgesehen. Es ist hier eine Stückzahl "n" an Werkzeughaltemodulen 50 vorgesehen (bevorzugt 16 Stück), wobei auch die gleiche Anzahl "o" an Ventilanordnungen 74 vorhanden ist. Jede der Ventilanordnungen 74 umfasst einen ersten Druckmittelanschluss 75 und einen zweiten Druckmittelanschluss 76. Der erste Druckmittelanschluss 75 steht hier mit der ersten Druckmittelleitung 67 und auch mit der dritten Druckmittelleitung 73 des jeweiligen Werkzeughaltemoduls 50 in Strömungsverbindung. Der zweite Druckmittelanschluss 76 steht seinerseits mit der zweiten Druckmittelleitung 68 des jeweiligen Werkzeughaltemoduls 50 in Strömungsverbindung.

Wie zuvor beschrieben, könnte das durch einen Elektromagnet gebildete Koppelmittel 59, 61 durch elektrischen Strom als Stellmittel 60 betätigt werden.

Um die Werkzeughaltemodule 50 mit den Einzelklemmbacken 43, 44, 45, 46 des Klemmbackensatzes 42 koppeln zu können, umfasst jede der Einzelklemmbacken 43, 44, 45, 46 als Bestandteil der Kopplungsvorrichtung 58 weiters jeweils einen Kopplungsabschnitt 77, wie dieser besser aus den Fig. 3 bis 5 zu ersehen ist. Jeder der Kopplungsabschnitte 77 umfasst eine nutförmige Aufnahmeöffnung 78, welche von einer ersten Nutseitenfläche 79, einer zweiten Nutseitenfläche 80 und einer Nutgrundfläche 81 umgrenzt ist. Die Nutseitenflächen 79, 80 erstrecken sich jeweils in einer normalen Ausrichtung bezüglich der Umformkante 47 auf die von der Umformkante 47 abgewendete Seite sowie in einer bevorzugt parallelen Ausrichtung bezüglich der Klemmfläche 30. Die nutförmige Aufnahmeöffnung 78 mit deren Nutseitenflächen 79, 80 kann jeweils durch flachprofilförmige Anbauteile an der jeweiligen Einzelklemmbacke 43, 44, 45, 46 gebildet werden. Damit können auch bereits bestehende Einzelklemmbacken 43, 44, 45, 46 mit den Kopplungsabschnitten 77 nachgerüstet werden.

Die Kopplungsvorrichtung 58 umfasst weiters im Bereich der Einzelklemmbacken 43, 44, 45, 46 ein drittes Koppelmittel 82. Das dritte Koppelmittel 82 ist in oder an jeder der ersten Nutseitenflächen 79 angeordnet oder ausgebildet und weiters dazu ausgebildet, um mit einem ersten Koppelmittel 61 eines der Werkzeughaltemodule 50 der Werkzeughaltevorrichtung 48 in Kopplungseingriff verbracht zu werden.

Bevorzugt ist auch noch ein viertes Koppelmittel 83 in oder an jeder der zweiten Nutseitenfläche 80 angeordnet oder ausgebildet. Die dritten Koppelmittel 82 und die vierten Koppelmittel 83 sind jeweils im Querschnitt der nutförmigen Aufnahmeöffnung 78 gesehen durch eine V-förmige Vertiefung ausgebildet. Damit kann jeder der Kopplungskörper 63 nach deren Verstellung in die Kopplungsstellung in die jeweils dafür vorgesehene V-förmige Vertiefung eingreifen und sich an einer der Vertiefungswände abstützen. Da jeder der Kopplungskörper 63 in der Kopplungsstellung an jener Vertiefungswand anliegt, welche verjüngend und geneigt auf die von der jeweiligen Einzelklemmbacke 43, 44, 45, 46 abgewendete Richtung verläuft, wird jeder der Grundkörper 51 der Werkzeughaltemodule 50 mit seiner zweiten Querstirnseite 57 den an die Nutgrundfläche 81 angedrückt.

Um die Einsetzbewegung der Grundkörper 51 der Werkzeughaltemodule 50 in die Aufnahmeöffnung 78 zu erleichtern und auch eine mögliche Rückstellung zumindest eines der Kopplungskörper 63 in seine innerhalb des Grundkörpers 51 befindliche Position zu erleichtern, die Nutseitenflächen 79, 80 jeweils auf ihren von der Nutgrundfläche 81 abgewendeten Endabschnitten mit einer Einlaufschräge versehen sein.

Die zuvor beschriebene Fertigungsanlage 1 kann mit der zuvor beschriebenen Werkzeugwechseleinheit 39 und der Klemmbacke 5, 6, insbesondere der obere Klemmbacke 6, umfassend zumindest ein oberes Klemmbackensegment 41 und zumindest einen Klemmbackensatz 42 aus mehreren Einzelklemmbacken 43, 44, 45, 46 umfassen.

Je nach Wahl und Ausbildung der Einzelklemmbacken 43, 44, 45, 46 mit deren Gesamtstückzahl "m" weisen diese in Richtung von deren Umformkante 47 eine Gesamtdicke auf. Bei der zuvor beschriebenen Wahl sind dies z.B. 165 mm. Die Gesamtdicke der Einzelklemmbacken 43, 44, 45, 46 entspricht im Wesentlichen einer Baulänge der nebeneinander angeordneten Werkzeughaltemodule 50 mit ihrer Stückzahl "n". Wird die Gesamtdicke der Einzelklemmbacken 43, 44, 45, 46 durch die Stückzahl "n" - im vorliegenden Ausführungsbeispiel von 16 Stück - geteilt, weisen die plattenförmigen Grundkörper 51 eine Dicke von 10,3 mm auf. Bevorzugt wird die Dicke oder Stärke mit 10,5 mm gewählt. Damit können mit der Werkzeugwechseleinheit 39 und deren Werkzeughaltemodule 50 auch alle Einzelklemmbacken 43, 44, 45, 46 oder auch nur einzelne davon aufgenommen und daran gekoppelt gehalten werden.

Ist ein gemeinsamer Grundkörper 51 vorgesehen, ist ein Teilungsabstand zwischen den Werkzeughaltemodulen 50 mit deren Kopplungskörpern 63 in gleicher Weise wie oben angegeben zu wählen. Der Teilungsabstand bezieht sich auf die jeweiligen Mittel der Werkzeughaltemodule 50, insbesondere deren Kopplungskörper 63. Der gemeinsame Grundkörper 51 könnte auch jeweils seitlich über das erste Werkzeughaltemodul 50 und/oder seitlich über das letzte Werkzeughaltemodul 50 hinausragen. Wesentlich ist dann die Einhaltung des Teilungsabstandes zwischen dem jeweiligen Mittel der Werkzeughaltemodule 50.

Für den Werkzeugwechsel von zumindest einer der Einzelklemmbacken 43, 44, 45, 46 des Klemmbackensatzes 42 an einer zuvor beschriebenen Fertigungsanlage 1 ist zumindest die Werkzeugwechseleinheit 39 sowie der Klemmbackensatz 42 gemäß der vorangehenden Beschreibung bereit zu stellen. Zur Anpassung der benötigten Biegelänge sind die einzelnen Teillängen der vom Klemmbackensatz 42 und gegebenenfalls auch vom zumindest einen oberen Klemmbackensegment 41 gebildeten Umformkanten 47 daran durch Wechsel entsprechend anzupassen. Dazu wird die Werkzeugwechseleinheit 39 mit deren Werkzeughaltemodulen 50 in die Aufnahmeöffnungen 78 der Einzelklemmbacken 43, 44, 45, 46 eingesetzt. Ist der Klemmbackensatz 42 nicht vollständig am oberen Klemmbalken 16 vorhanden, sind gegebenenfalls seitlich neben den Einzelklemmbacken 43, 44, 45, 46 befindliche obere Klemmbackensegmente 41 zu verlagern.

Da die Kopplungsabschnitte der Einzelklemmbacken 43, 44, 45, 46 die Einzelklemmbacken 43, 44, 45, 46 bevorzugt in Richtung auf die Zufuhrseite überragen, können damit auch schon Kollisionen mit der Werkzeugwechseleinheit 39 vermieden werden.

Nach dem Einsetzen der Werkzeughaltemodule 50 in die Aufnahmeöffnungen 78 wird zumindest eines der ersten Stellmittel 60 sowie gegebenenfalls auch noch das zweite Stellmittel 62 des gleichen Werkzeughaltemoduls 50, falls dieses vorgesehen ist, aktiviert und das oder die Koppelmittel 59 sowie gegebenenfalls 61 in die Kopplungsstellung verstellt und damit in Kopplungseingriff mit dem oder den ausgewählten Einzelklemmbacken 43, 44, 45, 46 verbracht. Dann erfolgt das Lösen der klemmenden Halterung der oberen Klemmbacke 6. Anschließend kann das oder können die an der Werkzeugwechseleinheit 39 gekoppelt gehaltenen Einzelklemmbacken 43, 44, 45, 46 von dem oberen Klemmbalken 16, insbesondere dessen Klemmbackenaufnahme 20, entnommen und auf die dafür vorgesehene Position verbracht werden. Nach der Entnahme der zumindest einen Einzelklemmbacke 43, 44, 45, 46 werden das gegebenenfalls am oberen Klemmbalken 16 verbliebene zumindest eine obere Klemmbackensegment 41 und die verbliebene oder die verbliebenen Einzelklemmbacken 43, 44, 45, 46 von einer Verstelleinheit in eine aneinander liegende Stellung verstellt. Die von der Werkzeugwechseleinheit 39 vom oberen Klemmbalken 16 entnommene zumindest eine Einzelklemmbacke 43, 44, 45, 46 kann entweder außerhalb des Biegebereichs und somit seitlich wieder am oberen Klemmbalken 16 in dessen Klemmbackenaufnahme 20 eingesetzt und gehalten werden oder an einen Werkzeugspeicher abgegeben werden.

In der Fig. 7 ist eine mögliche und gegebenenfalls für sich unabhängige Einsatzmöglichkeit der zuvor beschriebenen Werkzeugwechseleinheit 39 bei einer zum Freibiegen oder Prägebiegen ausgebildeten Fertigungsanlage 1 gezeigt. Die Biegemaschine 3' umfasst bei diesem Ausführungsbeispiel anstatt der zuvor beschriebenen Klemmbalken 13, 16 und den dort gehaltenen Klemmbacken 5, 6 nun einen unteren oder ersten Pressbalken 84 und einen oberen oder zweiten Pressbalken 85. An den beiden Pressbalken 84, 85 ist hier ein Biegewerkzeug 86 umfassend zumindest ein Biegegesenk 87 und zumindest ein damit zusammenwirkender Biegestempel 88 angeordnet. Bevorzugt ist das Biegegesenk 87 und/oder der Biegestempel 88 jeweils aus mehreren Einzelkomponenten zusammengesetzt, analog wie dies zuvor bereits beschrieben worden ist.

Der grundsätzliche Aufbau der Biegemaschine 3' ist gleich wie bei der zuvor beschriebenen Biegemaschine 3, jedoch ist keine eigene Biegeeinheit 35 vorgesehen. Der zumindest eine Biegestempel 88 ist dabei oberhalb des zu fertigenden Werkstücks 2 an der Biegepresse 3'angeordnet und dort auch entsprechend gehalten, insbesondere geklemmt. Auch das zumindest eine Biegegesenk 87 ist an der Biegepresse 3' gehalten, insbesondere daran geklemmt gehalten. Das Koordinatensystem ist gleich gewählt wie zuvor bereits beschrieben. Es kann aber die Anordnung des zumindest einen Biegestempels 88 und des zumindest einen Biegegesenks 87 abweichend von der zuvor beschriebenen Anordnung gewählt werden. So könnte der zumindest eine Biegestempel 88 am unteren oder ersten Pressbalken 84 und das zumindest eine Biegegesenk 87 am oberen oder zweiten Pressbalken 85 angeordnet werden.

Das Biegegesenk 87 kann bevorzugt mehrere untere Biegegesenksegmente 89 umfassen, welche analog den zuvor beschriebenen Klemmbackensegmenten 40 entsprechen. Der Biegestempel 88 kann auch mehrere obere Biegestempelsegmente 90 umfassen, welche analog den zuvor beschriebenen Klemmbackensegmenten 41 entsprechen.

Das Maschinengestell 7 der Biegemaschine 3' umfasst wiederum beispielsweise die von der Bodenplatte 8 vertikal aufragend, zueinander beabstandet und parallel zueinander ausgerichteten Seitenwangen 9, 10, welche vom Querverband 11 miteinander zu einem Rahmen verbunden sind. An den Seitenwangen 9, 10 ist an eigenen Pressbalkenführungen 91 der obere oder zweiten Pressbalken 85 verlagerbar daran geführt. Auf den einander gegenüberliegenden, parallel zueinander verlaufenden Stirnflächen 17, 18 der beiden Pressbalken 84, 85 können jeweils eine untere Werkzeugaufnahme 92 und eine obere Werkzeugaufnahme 93 angeordnet sein. Mittels der Antriebsanordnung 21 und der zuvor beschriebenen Steuerungsvorrichtung 24 und dem Eingabeterminal 25 kann beispielsweise der Betrieb der Biegemaschine 3' erfolgen und gesteuert werden.

Der Biegevorgang des herzustellenden Werkstücks 2 erfolgt bei dieser Biegemaschine 3' direkt mittels des Biegewerkzeugs 86 und seinen Komponenten. Um auch bei dieser Art der Biegemaschine 3' eine individuelle Anpassung der aktiven Länge des Biegewerkzeugs 86, insbesondere des oder der Biegestempel 88 in Kombination mit dem Biegestempelsegment 90 oder den Biegestempelsegmenten 90, durchführen zu können, kann auch hier die zuvor beschriebene Werkzeugwechseleinheit 39 eingesetzt werden.

Um auch hier eine sehr exakte oder ganz exakte Anpassung der vom Biegestempel 88 gebildeten oder definierten Biegelänge an das zu biegende Werkstück 2 durchführen zu können, ist zusätzlich zu dem oder den oberen Biegestempelsegmenten 90 zumindest ein oberer Biegestempelsatz 94 vorgesehen, welcher grundsätzlich dem zuvor beschriebenen Klemmbackensatz 42 entspricht. Der Biegestempelsatz 94 umfasst seinerseits mehreren Einzelbiegestempel 95, 96, 97 und 98. So kann z.B. eine Anzahl oder Stückzahl "m" an Einzelbiegestempel 95, 96, 97 und 98 zwei, drei oder vier Stück bis hin zu sechs, sieben acht und zehn Stück betragen.

Als konkretes Beispiel ist auch hier eine Stückzahl "m" von sechs Stück Einzelbiegestempel 95, 96, 97 und 98 gewählt und dargestellt. Dabei ist jeder der einzelnen bevorzugt oberen Einzelbiegestempel 95, 96, 97 und 98, welche jeweils eine gleiche Dicke oder Breite aufweisen, auch mit dem gleichen Bezugszeichen versehen. Dieser hier beispielhaft dargestellte Biegestempelsatz 94 umfasst z.B. einen ersten Einzelbiegestempel 95 mit einer Dicke oder Breite von 10 mm, einen zweiten Einzelbiegestempel 96 mit einer Dicke oder Breite von 15 mm, einen dritten Einzelbiegestempel 97 mit einer Dicke oder Breite von 20 mm und drei Stück vierte Einzelbiegestempel 98 mit einer Dicke oder Breite von jeweils 40 mm. So ergibt sich bei dieser hier gewählten Stückzahl "m" von sechs Stück an Einzelbiegestempel 95, 96, 97 und 98 mit den beispielhaft angegebenen Dicken oder Breiten in Richtung der "Z"-Achse eine gesamte Biegelänge aus der Summe der jeweiligen Dicken oder Breiten. Im vorliegenden Ausführungsbeispiel bilden die sechs Stück Einzelbiegestempel 95, 96, 97 und 98 bei einer aneinander anliegenden Stellung eine gesamte Biegelänge von 165 mm aus.

Dabei sei erwähnt, dass die beispielhaft angegebene Gesamtstückzahl und/oder die Aufteilung und Anzahl der Einzelbiegestempel 95, 96, 97 und 98 und/oder deren Dicken oder Breiten auch von diesen Angaben abweichen können.

Mittels der hier nicht mehr näher dargestellten Werkzeugwechseleinheit 39 können nicht nur der oder die Biegestempel 88, insbesondere die Biegestempelsegmente 90 sowie die Einzelbiegestempel 95, 96, 97 und 98, sondern auch das Biegegesenk 87 sowie dessen Komponenten an die erforderliche Biegelänge angepasst werden. Dazu kann auch das Biegegesenk 87 nicht nur die Biegegesenksegmente 89 umfassen, sondern zusätzlich auch noch analog zum Biegestempelsatz 94 seinerseits einen eigenen, nur beispielhaft angedeuteten Biegegesenksatz 99 umfassend mehrere nicht mehr näher bezeichnete Einzelgesenke umfassen.

Jeder Biegestempel 88, insbesondere die Biegestempelsegmente 90 sowie die Einzelbiegestempel 95, 96, 97 und 98 bilden an ihrem dem Werkstück 2 zugewendeten Ende eine Umformkante 47 oder Biegekante aus, welche mit dem Biegegesenk 87 in bekannter Weise zusammenwirkt.

Die Ausbildung und Anordnung der Kopplungsmittel bzw. der Kopplungsabschnitte 77 als Bestandteil der Kopplungsvorrichtung 58 an den Einzelbiegestempel 95, 96, 97 und 98 und/oder den Einzelgesenken kann analog erfolgen, wie dies zuvor bereits bei den Einzelklemmbacken 43, 44, 45, 46 detailliert beschrieben worden ist. Um unnötige Wiederholungen zu vermeiden wird auf die vorige Beschreibung Bezug genommen und hier darauf verzichtet.

Es soll damit zum Ausdruck gebracht werden, dass die Werkzeugwechseleinheit 39 nicht nur beim Schwenkbiegen eingesetzt werden kann, sondern auch bei einer Biegemaschine 3', welche zum Freibiegen, Gesenkbiegen oder Prägebiegen ausgebildet ist, Anwendung finden kann. Die dabei durchzuführenden Verfahrensschritte bei einem Werkzeugwechsel sind nachfolgend angeführt:
- Bereitstellen der Biegemaschine 3' mit dem feststehenden Maschinengestell 7, einem unteren Pressbalken 84 und einem oberen Pressbalken 85 wobei einer der Pressbalken 84, 85 relativ bezüglich des Maschinengestells 7 verstellt werden kann,
- Bereitstellen einer Werkzeugwechseleinheit 39 mit einer Werkzeughaltevorrichtung 48, welche Werkzeughaltevorrichtung 48 den Tragkörper 49 sowie eine Stückzahl "n" von unmittelbar nebeneinander angeordneten Werkzeughaltemodulen 50 umfasst, und die Werkzeughaltemodule 50 am Tragkörper 49 gehalten sind,
- Ausbilden eines jeden Werkzeughaltemoduls 50 mit dem ersten Koppelmittel 59 und dem mit dem ersten Koppelmittel 59 zusammenwirkenden ersten Stellmittel 60 als Bestandteil der Kopplungsvorrichtung 58,
- Bereitstellen des Biegewerkzeugs 86 mit dem Biegegesenk 87 und dem Biegestempel 88, wobei das Biegegesenk 87 am unteren Pressbalken 84 und der Biegestempel 88 am oberen Pressbalken 85 lösbar geklemmt gehalten werden, um beim herzustellenden Werkstück 2 den Biegevorgang durchführen zu können,
- Bereitstellen zumindest eines Biegestempelsegments 90 und zumindest eines Biegestempelsatzes 94 umfassend mehrere Einzelbiegestempel 95, 96, 97, 98 zur Bildung des Biegestempels 88,
- Ausbilden der Einzelbiegestempel 95, 96, 97, 98 mit jeweils einer Umformkante 47 und einem davon distanziert angeordneten Anschlussabschnitt, wobei die Umformkante 47 dem umzuformenden Werkstück 2 zuwendbar ist und der Anschlussabschnitt lösbar am oberen Pressbalken 85 geklemmt gehalten wird,
- Ausbilden der Einzelbiegestempel 95, 96, 97, 98 jeweils mit dem Kopplungsabschnitt 77 als Bestandteil der Kopplungsvorrichtung 58, wobei von jedem Kopplungsabschnitt 77 die nutförmige Aufnahmeöffnung 78 mit der ersten Nutseitenfläche 79, der zweiten Nutseitenfläche 80 und der Nutgrundfläche 81 umgrenzt wird,
- Ausbilden des dritten Koppelmittels 82 in oder an jeder der ersten Nutseitenflächen 79,
- Einbringen der Werkzeughaltemodule 50 der Werkzeugwechseleinheit (39) in die nutförmigen Aufnahmeöffnungen 78 der Einzelbiegestempel 95, 96, 97, 98,
- Verstellen oder Aktivieren von zumindest einem ausgewählten ersten Stellmittel 60, wobei dabei das dem ersten Stellmittel 60 zugeordnete erste Koppelmittel 59 des Werkzeughaltemoduls 50 mit dem dritten Koppelmittel 82 eines Einzelbiegestempels 95, 96, 97, 98 in Kopplungseingriff gebracht wird,
- Lösen der klemmenden Halterung des Biegestempels 88,
- Wegverstellen der Werkzeugwechseleinheit 39 mitsamt dem zumindest einen daran gekoppelt gehaltenen Einzelbiegestempel 95, 96, 97, 98.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

**Bezugszeichenaufstellung**

| | | | |
|---|---|---|---|
| 1 | Fertigungsanlage | 31 | obere Klemmfläche |
| 2 | Werkstück | 32 | Auflagetisch |
| 3 | Biegemaschine | 33 | Auflageebene |
| 4 | Klemmwerkzeug | 34 | Biegebereich |
| 5 | untere Klemmbacke | 35 | Biegeeinheit |
| 6 | obere Klemmbacke | 36 | Werkstückauflageebene |
| 7 | Maschinengestell | 37 | Biegewerkzeug |
| 8 | Bodenplatte | 38 | Biegebalken |
| 9 | Seitenwange | 39 | Werkzeugwechseleinheit |
| 10 | Seitenwange | 40 | unteres Klemmbackensegment |
| 11 | Querverband | 41 | oberes Klemmbackensegment |
| 12 | Frontstirnfläche | 42 | Klemmbackensatz |
| 13 | unterer Klemmbalken | 43 | erste Einzelklemmbacke |
| 14 | Frontstirnfläche | 44 | zweite Einzelklemmbacke |
| 15 | Klemmbalkenführung | 45 | dritte Einzelklemmbacke |
| 16 | oberer Klemmbalken | 46 | vierte Einzelklemmbacke |
| 17 | untere Stirnfläche | 47 | Umformkante |
| 18 | obere Stirnfläche | 48 | Werkzeughaltevorrichtung |
| 19 | untere Klemmbackenaufnahme | 49 | Tragkörper |
| 20 | obere Klemmbackenaufnahme | 50 | Werkzeughaltemodul |
| 21 | Antriebsanordnung | 51 | Grundkörper |
| 22 | Antriebsmittel | 52 | erste Flachseite |
| 23 | Energienetz | 53 | zweite Flachseite |
| 24 | Steuerungsvorrichtung | 54 | erste Längsstirnseite |
| 25 | Eingabeterminal | 55 | zweite Längsstirnseite |
| 26 | Spindeltrieb | 56 | erste Querstirnseite |
| 27 | Stellmittel | 57 | zweite Querstirnseite |
| 28 | Verstellebene | 58 | Kopplungsvorrichtung |
| 29 | Klemmbereich | 59 | erstes Koppelmittel |
| 30 | untere Klemmfläche | 60 | erstes Stellmittel |
| 61 | zweites Koppelmittel | 94 | Biegestempelsatz |
| 62 | zweites Stellmittel | 95 | erster Einzelbiegestempel |
| 63 | Kopplungskörper | 96 | zweiter Einzelbiegestempel |
| 64 | Stellkolben | 97 | dritter Einzelbiegestempel |
| 65 | Stellkolbenraum | 98 | vierter Einzelbiegestempel |
| 66 | Stellkolbenraumachse | 99 | Biegegesenksatz |
| 67 | erste Druckmittelleitung | | |
| 68 | zweite Druckmittelleitung | | |
| 69 | Stellfläche | | |
| 70 | Druckkolben | | |
| 71 | Druckkolbenraum | | |
| 72 | Druckkolbenraumachse | | |
| 73 | dritte Druckmittelleitung | | |
| 74 | Ventilanordnung | | |
| 75 | erster Druckmittelanschluss | | |
| 76 | zweiter Druckmittelanschluss | | |
| 77 | Kopplungsabschnitt | | |
| 78 | Aufnahmeöffnung | | |
| 79 | erste Nutseitenfläche | | |
| 80 | zweite Nutseitenfläche | | |
| 81 | Nutgrundfläche | | |
| 82 | drittes Koppelmittel | | |
| 83 | viertes Koppelmittel | | |
| 84 | unterer Pressbalken | | |
| 85 | oberer Pressbalken | | |
| 86 | Biegewerkzeug | | |
| 87 | Biegegesenk | | |
| 88 | Biegestempel | | |
| 89 | Biegegesenksegment | | |
| 90 | Biegestempelsegment | | |
| 91 | Pressbalkenführung | | |
| 92 | untere Werkzeugaufnahme | | |
| 93 | obere Werkzeugaufnahme | | |

## Patentansprüche

1. Werkzeugwechseleinheit (39) für eine Fertigungsanlage (1) zur Fertigung von Werkstücken (2) aus Blech, insbesondere mittels Umformung durch Schwenkbiegen oder Schwingbiegen und zur Einstellung einer aktiven Klemmlänge eines Klemmwerkzeugs (4), insbesondere eines Klemmbackensatzes (42) umfassend mehrere Einzelklemmbacken (43, 44, 45, 46), wobei die Werkzeugwechseleinheit (39) eine Werkzeughaltevorrichtung (48) umfasst,
- wobei die Werkzeughaltevorrichtung (48) einen Tragkörper (49) umfasst,
- wobei die Werkzeughaltevorrichtung (48) eine Stückzahl "n" von unmittelbar nebeneinander angeordneten Werkzeughaltemodulen (50) umfasst, und die Werkzeughaltemodule (50) am Tragkörper (49) gehalten sind, und
- wobei jedes Werkzeughaltemodul (50) als Bestandteil einer Kopplungsvorrichtung (58) ein erstes Koppelmittel (59) umfasst, wobei das erste Koppelmittel (59) mit einem der Einzelklemmbacken (43, 44, 45, 46) in Kopplungseingriff oder außer Kopplungseingriff bringbar ist,
**dadurch gekennzeichnet,**
- **dass** jedes Werkzeughaltemodul (50) ein mit dem ersten Koppelmittel (59) zusammenwirkendes erstes Stellmittel (60) umfasst, wobei das erste Koppelmittel (59) mittels des ersten Stellmittels (60) mit einem der Einzelklemmbacken (43, 44, 45, 46) in Kopplungseingriff oder außer Kopplungseingriff bringbar ist.

2. Werkzeugwechseleinheit (39) nach Anspruch 1, **dadurch gekennzeichnet, dass** die Werkzeughaltemodule (50) in einem gemeinsamen Grundkörper (51) angeordnet sind und der Grundkörper (51) von einer ersten Längsstirnseite (54) und einer zweiten Längsstirnseite (55) und von einer ersten Querstirnseite (56) und einer zweiten Querstirnseite (57) begrenzt ist und der Grundkörper (51) am Tragkörper (49) gehalten ist.

3. Werkzeugwechseleinheit (39) nach Anspruch 1, **dadurch gekennzeichnet, dass** die Werkzeughaltemodule (50) jeweils einen Grundkörper (51) mit einer im Wesentlichen flachprofilförmig ausgebildete Umrisskontur umfassen, wobei jeder Grundkörper (51) von einer ersten Flachseite (52) und einer zweiten Flachseite (53), von einer ersten Längsstirnseite (54) und einer zweiten Längsstirnseite (55) und von einer ersten Querstirnseite (56) und einer zweiten Querstirnseite (57) begrenzt ist, und die Werkzeughaltemodule (50) an den jeweils einander zugewendeten Flachseiten (52, 53) aneinander anliegen und die erste Querstirnseite (56) dem Tragkörper (49) zugewendet ist und jeder Grundkörper (51) am Tragkörper (49) gehalten ist.

4. Werkzeugwechseleinheit (39) nach einem der vorhergehenden Ansprüche, **dadurch gekennzeichnet, dass** die ersten Koppelmittel (59) im Bereich der ersten Längsstirnseite (54) des Grundkörpers (51) oder der Grundkörper (51) der Werkzeughaltemodule (50) angeordnet sind.

5. Werkzeugwechseleinheit (39) nach einem der vorhergehenden Ansprüche, **dadurch gekennzeichnet, dass** die Werkzeughaltemodule (50) jeweils ein zweites Koppelmittel (61) und ein mit dem zweiten Koppelmittel (61) zusammenwirkendes zweites Stellmittel (62) umfassen und das zweite Koppelmittel (61) bezüglich des ersten Koppelmittels (59) auf der dem ersten Koppelmittel (59) gegenüberliegenden zweiten Längsstirnseite (55) des Grundkörpers (51) oder der Grundkörper (51) angeordnet ist.

6. Werkzeugwechseleinheit (39) nach einem der vorhergehenden Ansprüche, **dadurch gekennzeichnet, dass** die Koppelmittel (59, 61) jeweils durch einen im Grundkörper (51) aufgenommenen und relativ bezüglich des Grundkörpers (51) verstellbaren Kopplungskörper (63) oder durch einen Elektromagneten gebildet sind.

7. Werkzeugwechseleinheit (39) nach Anspruch 6, **dadurch gekennzeichnet, dass** die Kopplungskörper (63) durch Kugeln, Rotationsellipsoide oder Zylinder gebildet sind.

8. Werkzeugwechseleinheit (39) nach einem der vorhergehenden Ansprüche, **dadurch gekennzeichnet, dass** die Stellmittel (60, 62) jeweils einen Stellkolben (64) umfassen, und die Stellkolben (64) jeweils in einem im Grundkörper (51) angeordneten Stellkolbenraum (65) aufgenommen und in diesem in Richtung einer Stellkolbenraumachse (66) geführt gelagert sind.

9. Werkzeugwechseleinheit (39) nach einem der vorhergehenden Ansprüche, **dadurch gekennzeichnet, dass** zumindest eine erste Druckmittelleitung (67) und zumindest eine zweite Druckmittelleitung (68) im Grundkörper (51) vorgesehen sind und die Druckmittelleitung (67) jeweils mit dem Stellkolbenraum (65) in Strömungsverbindung stehen, und die erste und zweite Druckmittelleitung (67, 68) jeweils auf voneinander abgewendeten Seiten des im Stellkolbenraum (65) aufgenommenen Stellkolbens (64) in den Stellkolbenraum (65) einmünden.

10. Werkzeugwechseleinheit (39) nach Anspruch 8 oder 9, **dadurch gekennzeichnet, dass** die Stellkolben (64) jeweils zumindest eine bezüglich der Stellkolbenraumachse (66) geneigt dazu verlaufend ausgerichtete Stellfläche (69) aufweisen, an welcher Stellfläche (69) jeweils einer der Kopplungskörper (63) zumindest bei sich in Kopplungseingriff befindlichem Kopplungskörper (63) anliegend daran abgestützt ist.

11. Werkzeugwechseleinheit (39) nach Anspruch 10, **dadurch gekennzeichnet, dass** die Stellflächen (69) jeweils als Kegelstumpffläche ausgebildet sind.

12. Werkzeugwechseleinheit (39) nach einem der Ansprüche 6 bis 11, **dadurch gekennzeichnet, dass** jeder der Kopplungskörper (63) mittels des mit diesem zusammenwirkenden Stellkolbens (64) von einer die Längsstirnseite (54, 55) überragenden Kopplungsstellung in eine sich innerhalb des Grundkörpers (51) oder der Grundkörper (51) befindliche Freigabestellung verlagerbar ist.

13. Werkzeugwechseleinheit (39) nach einem der vorhergehenden Ansprüche, **dadurch gekennzeichnet, dass** zumindest ein Druckkolben (70) bei jedem der Werkzeughaltemodule (50) vorgesehen ist, welcher zumindest eine Druckkolben (70) in einem im Grundkörper (51) oder in den Grundkörpern (51) angeordneten Druckkolbenraum (71) aufgenommen und in diesem in Richtung einer Druckkolbenraumachse (72) geführt gelagert ist.

14. Werkzeugwechseleinheit (39) nach Anspruch 12, **dadurch gekennzeichnet, dass** die Druckkolben (70) jeweils derart im Grundkörper (51) oder in den Grundkörpern (51) angeordnet sind, dass diese von einer die zweite Querstirnseite (57) überragenden Druckstellung in eine innerhalb des Grundkörpers (51) oder der Grundkörper (51) befindliche Ruhestellung verstellbar sind.

15. Werkzeugwechseleinheit (39) nach einem der vorhergehenden Ansprüche, **dadurch gekennzeichnet, dass** eine dritte Druckmittelleitung (73) bei jedem der Werkzeughaltemodule (50) vorgesehen ist und jeweils die dritte Druckmittelleitung (73) mit dem Drucckolbenraum (71) auf seiner der ersten Querstirnseite (56) zugewendeten Seite in Strömungsverbindung steht.

16. Werkzeugwechseleinheit (39) nach einem der vorhergehenden Ansprüche, **dadurch gekennzeichnet, dass** eine der Stückzahl "n" an Werkzeughaltemodulen (50) gleiche Anzahl "o" an Ventilanordnungen (74) mit jeweils einem ersten Druckmittelanschluss (75) und einem zweiten Druckmittelanschluss (76) für jedes der Werkzeughaltemodule (50) vorgesehen ist und jeweils die erste Druckmittelleitung (67) und die dritte Druckmittelleitung (73) gemeinsam mit dem ersten Druckmittelanschluss (75) in Strömungsverbindung stehen und jeweils die zweite Druckmittelleitung (68) mit dem zweiten Druckmittelanschluss (76) in Strömungsverbindung steht.

17. Werkzeugwechseleinheit (39) nach Anspruch 6, **dadurch gekennzeichnet, dass** die Stellmittel (60) durch elektrischen Strom gebildet sind.

18. Fertigungsanlage (1) zur Fertigung von Werkstücken (2) aus Blech, insbesondere mittels Umformung durch Schwenkbiegen oder Schwingbiegen, umfassend
- eine Biegemaschine (3) mit einem feststehenden Maschinengestell (7), einem unteren Klemmbalken (13) und einem oberen Klemmbalken (16), wobei einer der Klemmbalken (13, 16) relativ bezüglich des Maschinengestells (7) verstellbar ist,
- eine Biegeeinheit (35),
- ein Klemmwerkzeug (4) mit einer unteren Klemmbacke (5) und einer oberen Klemmbacke (6), wobei die untere Klemmbacke (5) am unteren Klemmbalken (13) und die obere Klemmbacke (6) am oberen Klemmbalken (16) lösbar geklemmt gehalten sind, um das herzustellende Werkstück (2) zumindest während des Biegevorganges zwischen den beiden Klemmbacken (5, 6) klemmend zu halten, und
- wobei zumindest die obere Klemmbacke (6) zumindest ein oberes Klemmbackensegment (41) und zumindest einen Klemmbackensatz (42) aus mehreren Einzelklemmbacken (43, 44, 45, 46) mit einer Gesamtstückzahl "m" umfasst, wobei von dem zumindest einen oberen Klemmbackensegment (41) und den Einzelklemmbacken (43, 44, 45, 46) jeweils eine Klemmfläche (30) mit einer Umformkante (47) definiert ist, und diese jeweils einen davon distanziert angeordneten Anschlussabschnitt aufweisen, und wobei die Klemmflächen (30) dem zu klemmenden Werkstück (2) zuwendbar sind und die Anschlussabschnitte zur klemmenden Halterung an dem Klemmbalken (13, 16) der Fertigungsanlage (1) dienen,
- wobei jede der Einzelklemmbacken (43, 44, 45, 46) als Bestandteil einer Kopplungsvorrichtung (58) weiters jeweils einen Kopplungsabschnitt (77) umfasst,
- wobei der Kopplungsabschnitt (77) eine nutförmige Aufnahmeöffnung (78) mit einer ersten Nutseitenfläche (79), einer zweiten Nutseitenfläche (80) und einer Nutgrundfläche (81) umgrenzt,
- wobei sich die Nutseitenflächen (79, 80) jeweils in einer normalen Ausrichtung bezüglich der Umformkante (47) sowie in einer bevorzugt parallelen Ausrichtung bezüglich der Klemmfläche (30) auf die von der Umformkante (47) abgewendete Seite erstrecken, und
- wobei ein drittes Koppelmittel (82) in oder an jeder der ersten Nutseitenflächen (79) angeordnet oder ausgebildet ist, welches dritte Koppelmittel (82) dazu ausgebildet ist, um mit einem ersten Koppelmittel (61) eines Werkzeughaltemoduls (50) einer Werkzeughaltevorrichtung (48) in Kopplungseingriff verbracht zu werden, und
- eine Werkzeugwechseleinheit (39),
**dadurch gekennzeichnet,**
- **dass** die Werkzeugwechseleinheit (39) nach einem der Ansprüche 1 bis 17 ausgebildet ist.

19. Fertigungsanlage nach Anspruch 18, **dadurch gekennzeichnet, dass** eine Gesamtdicke der Einzelklemmbacken (43, 44, 45, 46) mit deren Gesamtstückzahl "m" in Richtung deren Umformkante (47) im Wesentlichen einer Baulänge der nebeneinander angeordneten Werkzeughaltemodule (50) mit ihrer Stückzahl "n" entspricht.

20. Fertigungsanlage nach Anspruch 18, **dadurch gekennzeichnet, dass** in oder an jeder zweiten Nutseitenfläche (80) ein viertes Koppelmittel (83) angeordnet oder ausgebildet ist.

21. Fertigungsanlage nach Anspruch 18 oder 20, **dadurch gekennzeichnet, dass** die dritten und/oder vierten Koppelmittel (82, 83) jeweils im Querschnitt der nutförmigen Aufnahmeöffnung (78) gesehen durch eine V-förmige Vertiefung ausgebildet sind.

22. Fertigungsanlage nach einem der Ansprüche 18, 20 oder 21, **dadurch gekennzeichnet, dass** die Nutseitenflächen (79, 80) jeweils auf ihren von der Nutgrundfläche (81) abgewendeten Endabschnitten mit einer Einlaufschräge versehen sind.

23. Verfahren zum Werkzeugwechsel bei einer Fertigungsanlage (1) zur Fertigung von Werkstücken (2) aus Blech, insbesondere mittels Umformung durch Schwenkbiegen oder Schwingbiegen, insbesondere unter Verwendung einer Werkzeugwechseleinheit (39) nach einem der Ansprüche 1 bis 17 und einer Fertigungsanlage (1) nach einem der Ansprüche 18 bis 22, umfassend folgende Schritte:
- Bereitstellen einer Biegemaschine (3) mit einem feststehenden Maschinengestell (7), einem unteren Klemmbalken (13) und einem oberen Klemmbalken (16), wobei einer der Klemmbalken (13, 16) relativ bezüglich des Maschinengestells (7) verstellt werden kann,
- Bereitstellen einer Biegeeinheit (35),
- Bereitstellen einer Werkzeugwechseleinheit (39) mit einer Werkzeughaltevorrichtung (48), welche Werkzeughaltevorrichtung (48) einen Tragkörper (49) sowie eine Stückzahl "n" von unmittelbar nebeneinander angeordneten Werkzeughaltemodulen (50) umfasst, und die Werkzeughaltemodule (50) am Tragkörper (49) gehalten sind,
- Ausbilden eines jeden Werkzeughaltemoduls (50) mit einem ersten Koppelmittel (59) und einem mit dem ersten Koppelmittel (59) zusammenwirkenden ersten Stellmittel (60) als Bestandteil einer Kopplungsvorrichtung (58),
- Bereitstellen eines Klemmwerkzeugs (4) mit einer unteren Klemmbacke (5) und einer oberen Klemmbacke (6), wobei die untere Klemmbacke (5) am unteren Klemmbalken (13) und die obere Klemmbacke (6) am oberen Klemmbalken (16) lösbar geklemmt gehalten werden, um das herzustellende Werkstück (2) zumindest während des Biegevorganges zwischen den beiden Klemmbacken (5, 6) klemmend zu halten,
- Bereitstellen zumindest eines oberen Klemmbackensegments (41) und zumindest eines Klemmbackensatzes (42) aus mehreren Einzelklemmbacken (43, 44, 45, 46) zur Bildung der oberen Klemmbacke (6),
- Ausbilden der Einzelklemmbacken (43, 44, 45, 46) jeweils mit einer Klemmfläche (30) mit einer Umformkante (47) und einem davon distanziert angeordneten Anschlussabschnitt, wobei die Klemmfläche (30) dem zu klemmenden Werkstück (2) zugewendet wird und der Anschlussabschnitt lösbar am oberen Klemmbalken (16) geklemmt gehalten wird,
- Ausbilden der Einzelklemmbacken (43, 44, 45, 46) jeweils mit einem Kopplungsabschnitt (77) als Bestandteil einer Kopplungsvorrichtung (58), wobei von jedem Kopplungsabschnitt (77) eine nutförmige Aufnahmeöffnung (78) mit einer ersten Nutseitenfläche (79), einer zweiten Nutseitenfläche (80) und einer Nutgrundfläche (81) umgrenzt wird,
- Ausbilden eines dritten Koppelmittels (82) in oder an jeder der ersten Nutseitenflächen (79),
- Einbringen der Werkzeughaltemodule (50) der Werkzeugwechseleinheit (39) in die nutförmigen Aufnahmeöffnungen (78) der Einzelklemmbacken (43, 44, 45, 46),
- Verstellen oder Aktivieren von zumindest einem ausgewählten ersten Stellmittel (60), wobei dabei das dem ersten Stellmittel (60) zugeordnete erste Koppelmittel (59) des Werkzeughaltemoduls (50) mit dem dritten Koppelmittel (82) eines Einzelklemmbackens (43, 44, 45, 46) in Kopplungseingriff gebracht wird,
- Lösen der klemmenden Halterung der oberen Klemmbacke (6),
- Wegverstellen der Werkzeugwechseleinheit (39) mitsamt der zumindest einen daran gekoppelt gehaltenen Einzelklemmbacke (43, 44, 45, 46).

24. Verfahren nach Anspruch 23, **dadurch gekennzeichnet, dass** nach der Entnahme der zumindest einen Einzelklemmbacke (43, 44, 45, 46) das am oberen Klemmbalken (16) verbliebene zumindest eine obere Klemmbackensegment (41) und die verbliebene oder die verbliebenen Einzelklemmbacken (43, 44, 45, 46) von einer Verstelleinheit in eine aneinander liegende Stellung verstellt werden.

25. Verfahren nach Anspruch 23 oder 24, **dadurch gekennzeichnet, dass** die von der Werkzeugwechseleinheit (39) vom oberen Klemmbalken (16) entnommene zumindest eine Einzelklemmbacke (43, 44, 45, 46) entweder außerhalb des Biegebereichs und somit seitlich wieder am oberen Klemmbalken (16) eingesetzt und gehalten werden oder an einen Werkzeugspeicher abgegeben werden.

26. Verfahren zum Werkzeugwechsel bei einer Fertigungsanlage (1) zur Fertigung von Werkstücken (2) aus Blech, insbesondere mittels Umformung durch Freibiegen oder Prägebiegen, insbesondere unter Verwendung einer Werkzeugwechseleinheit (39) nach einem der Ansprüche 1 bis 17, umfassen folgende Schritte:
- Bereitstellen einer Biegemaschine (3') mit einem feststehenden Maschinengestell (7), einem unteren Pressbalken (84) und einem oberen Pressbalken (85) wobei einer der Pressbalken (84, 85) relativ bezüglich des Maschinengestells (7) verstellt werden kann,
- Bereitstellen einer Werkzeugwechseleinheit (39) mit einer Werkzeughaltevorrichtung (48), welche Werkzeughaltevorrichtung (48) einen Tragkörper (49) sowie eine Stückzahl "n" von unmittelbar nebeneinander angeordneten Werkzeughaltemodulen (50) umfasst, und die Werkzeughaltemodule (50) am Tragkörper (49) gehalten sind,
- Ausbilden eines jeden Werkzeughaltemoduls (50) mit einem ersten Koppelmittel (59) und einem mit dem ersten Koppelmittel (59) zusammenwirkenden ersten Stellmittel (60) als Bestandteil einer Kopplungsvorrichtung (58),
- Bereitstellen eines Biegewerkzeugs (86) mit einem Biegegesenk (87) und einem Biegestempel (88), wobei das Biegegesenk (87) am unteren Pressbalken (84) und der Biegestempel (88) am oberen Pressbalken (85) lösbar geklemmt gehalten werden, um beim herzustellenden Werkstück (2) den Biegevorgang durchführen zu können,
- Bereitstellen zumindest eines Biegestempelsegments (90) und zumindest eines Biegestempelsatzes (94) umfassend mehrere Einzelbiegestempel (95, 96, 97, 98) zur Bildung des Biegestempels (88),
- Ausbilden der Einzelbiegestempel (95, 96, 97, 98) mit jeweils einer Umformkante (47) und einem davon distanziert angeordneten Anschlussabschnitt, wobei die Umformkante (47) dem umzuformenden Werkstück (2) zuwendbar ist und der Anschlussabschnitt lösbar am oberen Pressbalken (85) geklemmt gehalten wird,
- Ausbilden der Einzelbiegestempel (95, 96, 97, 98) jeweils mit einem Kopplungsabschnitt (77) als Bestandteil einer Kopplungsvorrichtung (58), wobei von jedem Kopplungsabschnitt (77) eine nutförmige Aufnahmeöffnung (78) mit einer ersten Nutseitenfläche (79), einer zweiten Nutseitenfläche (80) und einer Nutgrundfläche (81) umgrenzt wird,
- Ausbilden eines dritten Koppelmittels (82) in oder an jeder der ersten Nutseitenflächen (79),
- Einbringen der Werkzeughaltemodule (50) der Werkzeugwechseleinheit in die nutförmigen Aufnahmeöffnungen (78) der Einzelbiegestempel (95, 96, 97, 98),
- Verstellen oder Aktivieren von zumindest einem ausgewählten ersten Stellmittel (60), wobei dabei das dem ersten Stellmittel (60) zugeordnete erste Koppelmittel (59) des Werkzeughaltemoduls (50) mit dem dritten Koppelmittel (82) eines Einzelbiegestempels (95, 96, 97, 98) in Kopplungseingriff gebracht wird,
- Lösen der klemmenden Halterung des Biegestempels (88),
- Wegverstellen der Werkzeugwechseleinheit (39) mitsamt dem zumindest einen daran gekoppelt gehaltenen Einzelbiegestempel (95, 96, 97, 98).

## Claims

1. A tool-changing unit (39) for a production plant (1) for producing workpieces (2) from sheet metal, in particular by means of forming by swivel bending or swing bending and for setting an active clamping length of a clamping tool (4), in particular a clamping jaw set (42) comprising multiple individual clamping jaws (43, 44, 45, 46), wherein the tool-changing unit (39) comprises a tool-holding device (48),
- wherein the tool-holding device (48) comprises a carrier body (49),
- wherein the tool-holding device (48) comprises a number "n" of tool-holding modules (50) arranged directly next to one another, and each one of the tool-holding modules (50) is held on the carrier body (49), and
- wherein each tool-holding module (50) comprises a first coupling means (59) as a component of a coupling device (58), wherein the first coupling means(59) can be brought into coupling engagement or out of coupling engagement with one of the individual clamping jaws (43, 44, 45, 46),
**characterized in that**,
- each tool-holding module (50) comprises a first coupling means (59) and a first actuating means (60) cooperating with the first coupling means (59), wherein the first coupling means (59) can be brought into coupling engagement or out of coupling engagement with one of the individual clamping jaws (43, 44, 45, 46) by means of the first actuating means (60).

2. The tool-changing unit (39) according to claim 1, **characterized in that** the tool-holding modules (50) are arranged in a common base body (51) and the base body (51) is delimited by a first longitudinal end face (54) and a second longitudinal end face (55) and by a first transverse end face (56) and a second transverse end face (57) and the base body (51) is held on the carrier body (49).

3. The tool-changing unit (39) according to claim 1, **characterized in that** the tool-holding modules (50) each comprise a base body (51) having a circumferential contour formed essentially flat in profile, wherein each base body (51) is delimited by a first flat side (52) and a second flat side (53), by a first longitudinal end face (54) and a second longitudinal end face (55) and by a first transverse end face (56) and a second transverse end face (57), and the tool-holding modules (50) abut on one another on the flat sides (52, 53) facing one another in each case and the first transverse end face (56) faces the carrier body (49) and each base body (51) is held on the carrier body (49).

4. The tool-changing unit (39) according to one of the preceding claims, **characterized in that** the first coupling means (59) are arranged in the region of the first longitudinal end face (54) of the base body (51) or the base bodies (51) of the tool-holding modules (50).

5. The tool-changing unit (39) according to one of the preceding claims, **characterized in that** the tool-holding modules (50) each comprise a second coupling means (61) and a second actuating means (62) cooperating with the second coupling means (61) and that, with respect to the first coupling means (59), the second coupling means (61) is arranged on the second longitudinal end face (55) of the base body (51) or the base bodies (51) opposite to the first coupling means (59).

6. The tool-changing unit (39) according to one of the preceding claims, **characterized in that** the coupling means (59, 61) are in each case formed by a coupling body (63) accommodated in the base body (51) and adjustable relative to the base body (51) or formed by an electromagnet.

7. The tool-changing unit (39) according to claim 6, **characterized in that** the coupling bodies (63) are formed by spheres, rotational ellipsoids or cylinders.

8. The tool-changing unit (39) according to one of the preceding claims, **characterized in that** the actuating means (60, 62) in each case comprise an actuating piston (64), and the actuating pistons (64) are each accommodated in an actuating piston space (65) arranged in the base body (51) and, therein, these are mounted so as to be guided in the direction of an axis of the actuating piston space (66).

9. The tool-changing unit (39) according to one of the preceding claims, **characterized in that** at least one first pressure medium line (67) and at least one second pressure medium line (68) are provided in the base body (51) and the pressure medium line (67) is in each case fluidically connected to the actuating piston space (65), and the first and second pressure medium lines (67, 68) each open into the actuating piston space (65) on sides of the actuating piston (64) accommodated in the actuating piston space (65) facing away from one another.

10. The tool-changing unit (39) according to claim 8 or 9, **characterized in that** the actuating pistons (64) each have at least one actuating surface (69) aligned so as to extend tilted with respect to the axis of the actuating piston space (66), on which actuating surface (69), in each case, one of the coupling bodies (63) is supported so as to abut thereon at least when the coupling body (63) is in coupling engagement.

11. The tool-changing unit (39) according to claim 10, **characterized in that** the actuating surfaces (69) are each formed as a frustum surface.

12. The tool-changing unit (39) according to one of claims 6 to 11, **characterized in that** each one of the coupling bodies (63) can be displaced from a coupling position projecting beyond the longitudinal end face (54, 55) into a release position located within the base body (51) or the base bodies (51) by means of the actuating piston (64) cooperating with the coupling body (63).

13. The tool-changing unit (39) according to one of the preceding claims, **characterized in that** at least one pressure piston (70) is provided in each one of the tool-holding modules (50), said at least one pressure piston (70) being accommodated in a pressure piston space (71) arranged in the base body (51) or in the base bodies (51) and being mounted so as to be guided therein in the direction of an axis of the pressure piston space (72).

14. The tool-changing unit (39) according to claim 12, **characterized in that** the pressure pistons (70) are each arranged such in the base body (51) or in the base bodies (51) that these can be adjusted from a pressure position projecting beyond the second transverse end face (57) into a rest position located within the base body (51) or the base bodies (51).

15. The tool-changing unit (39) according to one of the preceding claims, **characterized in that** a third pressure medium line (73) is provided in each one of the tool-holding modules (50) and, in each case, the third pressure medium line (73) is fluidically connected to the pressure piston space (71) on its side facing the first transverse end face (56).

16. The tool-changing unit (39) according to one of the preceding claims, **characterized in that** a number "o" of valve arrangements (74), which is equal to the number "n" of tool-holding modules (50), each having at least one first pressure medium connection (75) and one second pressure medium connection (76) for each one of the tool-holding modules (50) is provided, and, in each case, the first pressure medium line (67) and the third pressure medium line (73) are jointly fluidically connected to the first pressure medium connection (75) and, in each case, the second pressure medium line (68) is fluidically connected to the second pressure medium connection (76).

17. The tool-changing unit (39) according to claim 6, **characterized in that** the actuating means (60) are formed by electric current.

18. A production plant (1) for producing workpieces (2) from sheet metal, in particular by means of forming by swivel bending or swing bending, comprising
- a bending machine (3) having a fixed machine frame (7), a lower clamping beam (13) and an upper clamping beam (16), wherein one of the clamping beams (13, 16) is adjustable relative to the machine frame (7),
- a bending unit (35),
- a clamping tool (4) having a lower clamping jaw (5) and an upper clamping jaw (6), wherein the lower clamping jaw (5) is held releasably clamped on the lower clamping beam (13) and the upper clamping jaw (6) is held releasably clamped on the upper clamping beam (16) in order to hold the workpiece (2) to be produced clamped between the two clamping jaws (5, 6) at least during the bending operation, and
- wherein at least the upper clamping jaw (6) comprises at least one upper clamping jaw segment (41) and at least one clamping jaw set (42) of multiple individual clamping jaws (43, 44, 45, 46) in a total number "m", wherein one clamping surface (30) each with a forming edge (47) is defined by the at least one upper clamping jaw segment (41) and the individual clamping jaws (43, 44, 45, 46), and each of said clamping surfaces (30) has a connecting section arranged at a distance therefrom, and wherein the clamping surfaces (30) can be turned towards the workpiece (2) to be clamped and the connecting section serves for clamping retention on a clamping beam (13, 16) of the production plant (1),
- wherein each one of the individual clamping jaws (43, 44, 45, 46), as a component of a coupling device (58), further comprises one coupling section (77),
- wherein the coupling section (77) delimits a groove-shaped receiving opening (78) with a first groove side face (79), a second groove side face (80) and a groove base surface (81),
- wherein the groove side faces (79, 80) each extend, in a perpendicular alignment with respect to the forming edge (47) as well as in a preferably parallel alignment with respect to the clamping surface (30), to the side facing away from the forming edge (47), and
- wherein a third coupling means (82) is arranged or formed in or on each one of the first groove side faces (79), said third coupling means (82) being configured such that it can be brought into coupling engagement with a first coupling means (61) of a tool-holding module (50) of a tool-holding device (48)
- a tool-changing unit (39),
**characterized in that**
- the tool-changing unit (39) is configured according to one of claims 1 to 17.

19. The production plant according to claim 18, **characterized in that** a total thickness of the individual clamping jaws (43, 44, 45, 46) in their total number "m" in the direction of their forming edge (47) essentially corresponds to a construction length of the tool-holding modules (50) arranged next to one another in their number "n".

20. The production plant according to claim 18, **characterized in that** a fourth coupling means (83) is arranged or formed in or on each one of the second groove side faces (80).

21. The production plant according to claim 18 or 20, **characterized in that** the third and/or fourth coupling means (82, 83) are each formed by a V-shaped recess as viewed in cross-section of the groove-shaped receiving opening (78).

22. The production plant according to one of claims 18, 20 or 21, **characterized in that** the groove side faces (79, 80) are each provided with an inlet chamfer on their end sections facing away from the groove base face (81).

23. A method for changing tools in a production plant (1) for producing workpieces (2) from sheet metal, in particular by means of forming by swivel bending or swing bending, in particular using a tool-changing unit (39) according to one of claims 1 to 17 and a production plant (1) according to one of claims 18 to 22, comprising the following steps:
- providing a bending machine (3) having a fixed machine frame (7), a lower clamping beam (13) and an upper clamping beam (16), wherein one of the clamping beams (13, 16) can be adjusted relative to the machine frame (7),
- providing a bending unit (35),
- providing a tool-changing unit (39) having a tool-holding device (48), said tool-holding device (48) comprising a carrier body (49) as well as a number "n" of tool-holding modules (50) arranged directly next to one another, and the tool-holding modules (50) are held on the carrier body (49),
- forming each one of the tool-holding modules (50) so as to have a first coupling means (59) and a first actuating means (60) cooperating with the first coupling means (59) as a component of a coupling device (58),
- providing a clamping tool (4) having a lower clamping jaw (5) and an upper clamping jaw (6), wherein the lower clamping jaw (5) is held releasably clamped on the lower clamping beam (13) and the upper clamping jaw (6) is held releasably clamped on the upper clamping beam (16) in order to hold the workpiece (2) to be produced clamped between the two clamping jaws (5, 6) at least during the bending operation,
- providing at least one upper clamping jaw segment (41) and at least one clamping jaw set (42) of multiple individual clamping jaws (43, 44, 45, 46) to form the upper clamping jaw (6),
- forming the individual clamping jaws (43, 44, 45, 46) to each have a clamping surface (30) with a forming edge (47) and a connecting section arranged at a distance therefrom, wherein the clamping surface (30) can be turned towards the workpiece (2) to be clamped and the connecting section is held releasably clamped on the upper clamping beam (16),
- forming the individual clamping jaws (43, 44, 45, 46) to each have a coupling section (77) as a component of a coupling device (58), wherein each coupling section (77) delimits a groove-shaped receiving opening (78) with a first groove side face (79), a second groove side face (80) and a groove base surface (81),
- forming a third coupling means (82) in or on each one of the first groove side faces (79),
- inserting the tool-holding modules (50) of the tool-changing unit (39) into the groove-shaped receiving openings (78) of the individual clamping jaws (43, 44, 45, 46),
- adjusting or activating at least one selected first actuating means (60), wherein in the course of this, the first coupling means (59) of the tool-holding module (50) associated with the first actuating means (60) is brought into coupling engagement with the third coupling means (82) of an individual clamping jaw (43, 44, 45, 46),
- releasing the clamping retention of the upper clamping jaw (6),
- displacing the tool-changing unit (39) along with the at least one individual clamping jaw (43, 44, 45, 46) held coupled thereon.

24. The method according to claim 23, **characterized in that** after the removal of the at least one individual clamping jaw (43, 44, 45, 46), the at least one upper clamping jaw segment (41) remaining on the upper clamping beam (16) and the remaining individual clamping jaw(s) (43, 44, 45, 46) are adjusted into a position where that abut on one another by means of an adjusting unit.

25. The method according to claim 23 or 24, **characterized in that** the at least one individual clamping jaw (43, 44, 45, 46) removed from the upper clamping beam (16) by the tool-changing unit (39) are either inserted and held outside the bending region and thus laterally on the upper clamping beam (16) or are passed on to a tool storage.

26. The method for changing tools in a production plant (1) for producing workpieces (2) from sheet metal, in particular by means of forming by air bending or bottom bending, in particular using a tool-changing unit (39) according to one of claims 1 to 17, comprising the following steps:
- providing a bending machine (3') having a fixed machine frame (7), a lower press beam (84) and an upper press beam (85), wherein one of the press beams (84, 85) can be adjusted relative to the machine frame (7),
- providing a tool-changing unit (39) having a tool-holding device (48), said tool-holding device (48) comprising a carrier body (49) as well as a number "n" of tool-holding modules (50) arranged directly next to one another, and the tool-holding modules (50) are held on the carrier body (49),
- forming each one of the tool-holding modules (50) so as to have a first coupling means (59) and a first actuating means (60) cooperating with the first coupling means (59) as a component of a coupling device (58),
- providing a bending tool (86) having a bending die (87) and a bending punch (88), wherein the bending die (87) is held releasably clamped on the lower press beam (84) and the bending punch (88) is held releasably clamped on the upper press beam (85), to allow for the bending operation to be carried out on the workpiece (2) to be produced,
- providing at least one bending punch segment (90) and at least one bending punch set (94) comprising multiple individual bending punches (95, 96, 97, 98) to form the bending punch (88),
- forming the individual bending punches (95, 96, 97, 98) to each have a forming edge (47) and a connecting section arranged at a distance therefrom, wherein the forming edge (47) can be turned towards the workpiece (2) to be formed and the connecting section is held releasably clamped on the upper press beam (85),
- forming the individual bending punches (95, 96, 97, 98) to each have a coupling section (77) as a component of a coupling device (58), wherein each coupling section (77) delimits a groove-shaped receiving opening (78) with a first groove side face (79), a second groove side face (80) and a groove base surface (81),
- forming a third coupling means (82) in or on each one of the first groove side faces (79),
- inserting the tool-holding modules (50) of the tool-changing unit into the groove-shaped receiving openings (78) of the individual bending punches (95, 96, 97, 98),
- adjusting or activating at least one selected first actuating means (60), wherein in the course of this, the first coupling means (59) of the tool-holding module (50) associated with the first actuating means (60) is brought into coupling engagement with the third coupling means (82) of an individual bending punch (95, 96, 97, 98),
- releasing the clamping retention of the bending punch (88),
- displacing the tool-changing unit (39) along with the at least one individual bending punch (95, 96, 97, 98) held coupled thereon.

## Revendications

1. Unité de changement d'outil (39) pour une installation de fabrication (1) pour la fabrication de pièces (2) en tôle, plus particulièrement au moyen d'un formage par cintrage pivotant et pour le réglage d'une longueur de serrage active d'un outil de serrage (4), plus particulièrement d'un jeu de mâchoires de serrage (42) comprenant plusieurs mâchoires de serrage individuelles (43, 44, 45, 46), dans laquelle l'unité de changement d'outil (39) comprend un dispositif porte-outil (48),
- dans laquelle le dispositif porte-outil (48) comprend un corps de support (49),
- dans laquelle le dispositif porte-outil (48) comprend un nombre « n » de modules porte-outils (50) disposés directement les uns à côté des autres, et les modules porte-outils (50) sont maintenus sur le corps de support (49) et
- dans laquelle chaque module porte-outil (50) comprend, en tant que partie d'un dispositif de couplage (58), un premier moyen de couplage (59), dans laquelle le premier moyen de couplage (59) peut être mis amené en emboîtement de couplage ou hors de l'emboîtement de couplage avec une des mâchoires de serrage individuelles (43, 44, 45, 46),
**caractérisée en ce que**
- chaque module porte-outil (50) comprend un premier moyen de réglage (60) interagissant avec le premier moyen de couplage (59), dans lequel le premier moyen de couplage (59) peut être amené en emboîtement de couplage ou hors de l'emboîtement de couplage avec une des mâchoires de serrage individuelles (43, 44, 45, 46) à l'aide du premier moyen de réglage (60).

2. Unité de changement d'outil (39) selon la revendication 1, **caractérisée en ce que** les modules porte-outils (50) sont disposés dans un corps de base commun (51) et le corps de base (51) est limité par une première face frontale longitudinale (54) et une deuxième face frontale longitudinale (55) et par une première face frontale transversale (56) et une deuxième face frontale transversale (57) et le corps de base (51) est maintenu sur le corps de support (49).

3. Unité de changement d'outil (39) selon la revendication 1, **caractérisée en ce que** les modules porte-outils (50) comprennent chacun un corps de base (51) avec un contour réalisé globalement sous la forme d'un profil plat, dans laquelle chaque corps de base (51) est limité par une première face plate (52) et une deuxième face plate (53), par une première face frontale longitudinale (54) et une deuxième face frontale longitudinale (55) et par une première face frontale transversale (56) et une deuxième face frontale transversale (57) et les modules porte-outils (50) s'appuient les uns contre les autres au niveau des faces plates (52, 53) orientées respectivement les unes vers les autres et la première face frontale transversale (56) est orientée vers le corps de support (49) et chaque corps de base (51) est maintenu sur le corps de support (49).

4. Unité de changement d'outil (39) selon l'une des revendications précédentes, **caractérisée en ce que** les premiers moyens de couplage (59) sont disposés au niveau de la première face frontale longitudinale (54) du corps de base (51) ou des corps de base (51) des modules porte-outils (50).

5. Unité de changement d'outil (39) selon l'une des revendications précédentes, **caractérisée en ce que** les modules porte-outils (50) comprennent chacun un deuxième moyen de couplage (61) et un deuxième moyen de réglage (62) interagissant avec le deuxième moyen de couplage (61) et le deuxième moyen de couplage (61) est disposé, par rapport au premier moyen de couplage (59), sur la deuxième face frontale longitudinale (55), opposée au premier moyen de couplage (59), du corps de base (51) ou des corps de base (51).

6. Unité de changement d'outil (39) selon l'une des revendications précédentes, **caractérisée en ce que** les moyens de couplage (59, 61) sont constitués chacun d'un corps de couplage (63) ou d'un électro-aimant logé dans le corps de base (51) et mobile par rapport au corps de base (51).

7. Unité de changement d'outil (39) selon la revendication 6, **caractérisée en ce que** les corps de couplage (63) sont constitués de sphères, d'ellipsoïdes de révolution ou de cylindres.

8. Unité de changement d'outil (39) selon l'une des revendications précédentes, **caractérisée en ce que** les moyens de réglage (60, 62) comprennent chacun un piston de réglage (64) et les pistons de réglage (64) sont logés chacun dans un espace de piston de réglage (65) disposé dans le corps de base (51) et sont guidés dans celui-ci dans la direction d'un axe d'espace de piston de réglage (66).

9. Unité de changement d'outil (39) selon l'une des revendications précédentes, **caractérisée en ce qu'**au moins une première conduite de fluide sous pression (67) et au moins une deuxième conduite de fluide sous pression (68) sont prévues dans le corps de base (51) et la conduite de fluide sous pression (67) est en liaison d'écoulement avec l'espace de piston de réglage (65), et les première et deuxième conduites de fluide sous pression (67, 68) débouchent respectivement sur des côtés, opposés entre eux, du piston de réglage (64) logé dans l'espace de piston de réglage (65), dans l'espace de piston de réglage (65).

10. Unité de changement d'outil (39) selon la revendication 8 ou 9, **caractérisée en ce que** les pistons de réglage (64) comprennent chacun au moins une surface de réglage (69) orientée de manière inclinée par rapport à un axe d'espace de piston de réglage (66), un des corps de couplage (63) s'appuyant contre cette surface de réglage (69) lorsque le corps de couplage (63) est en emboîtement de couplage.

11. Unité de changement d'outil (39) selon la revendication 10, **caractérisée en ce que** les surfaces de réglage (69) sont conçues chacune comme une surface conique tronquée.

12. Unité de changement d'outil (39) selon l'une des revendications 6 à 11, **caractérisée en ce que** chacun des corps de couplage (63) peut être déplacé, au moyen du piston de réglage (64) interagissant avec celui-ci, d'une position de couplage dépassant de la face frontale longitudinale (54, 55) vers une position de dégagement se trouvant à l'intérieur du corps de base (51) ou des corps de base (51).

13. Unité de changement d'outil (39) selon l'une des revendications précédentes, **caractérisée en ce qu'**au moins un piston de pression (70) est prévu dans chacun des modules porte-outils (50), cet au moins un piston de pression (70) étant logé dans un espace de piston de pression (71) disposé dans le corps de base (51) ou dans les corps de base (51) et est guidé dans celui-ci dans la direction d'un axe d'espace de piston de pression (72).

14. Unité de changement d'outil (39) selon la revendication 12, **caractérisée en ce que** les pistons de pression (70) sont disposés chacun dans le corps de base (51) ou dans les corps de base (51) de façon à ce qu'ils puissent être déplacés d'une position de pression dépassant de la face frontale transversale (57) vers une position de repos se trouvant à l'intérieur du corps de base (51) ou des corps de base (51).

15. Unité de changement d'outil (39) selon l'une des revendications précédentes, **caractérisée en ce qu'**une troisième conduite de fluide sous pression (73) est prévue dans chacun des modules porte-outils (50), et la troisième conduite de fluide sous pression (73) est en liaison d'écoulement avec l'espace de piston de pression (71) sur sa face orientée vers la première face frontale transversale (56).

16. Unité de changement d'outil (39) selon l'une des revendications précédentes, **caractérisée en ce qu'**un nombre « o » de dispositifs à soupapes (74), égal au nombre « n » de modules porte-outils (50), avec chacun un premier raccordement de fluide sous pression (75) et un deuxième raccordement de fluide sous pression (76) pour chacun des modules porte-outils (50) et la première conduite de fluide sous pression (67) et la troisième conduite de fluide sous pression (73) sont en liaison d'écoulement conjointement avec le premier raccordement de fluide sous pression (75) et respectivement la deuxième conduite de fluide sous pression (68) est en liaison d'écoulement avec le deuxième raccordement de fluide sous pression (76).

17. Unité de changement d'outil (39) selon la revendication 6, **caractérisée en ce que** les moyens de réglage (60) sont constitués de courant électrique.

18. Installation de fabrication (1) pour la fabrication de pièces (2) en tôle, plus particulièrement au moyen de formage par cintrage pivotant ou cintrage oscillant, comprenant
- une machine de cintrage (3) avec un châssis de machine fixe (7), une barre de serrage inférieure (13) et une barre de serrage supérieure (16), dans laquelle une des barres de serrage (13, 16) est mobile par rapport au châssis de machine (7),
- une unité de cintrage (35),
- un outil de serrage (4) avec une mâchoire de serrage inférieure (5) et une mâchoire de serrage supérieure (6), dans lequel la mâchoire de serrage inférieure (5) est maintenue serrée de manière amovible sur la barre de serrage inférieure (13) et la mâchoire de serrage supérieure (6) est maintenue serrée de manière amovible sur la barre de serrage supérieure (16), afin de maintenir serrée la pièce (2) à fabriquer entre les deux mâchoires de serrage (5, 6) au moins pendant le processus de cintrage et
- dans laquelle au moins la mâchoire de serrage supérieure (6) comprend au moins un segment de mâchoire de serrage supérieur (41) et au moins un jeu de mâchoires de serrage (42) constitué de plusieurs mâchoires de serrage individuelles (43, 44, 45, 46) avec un nombre total « m », dans laquelle l'au moins un segment de mâchoire de serrage supérieur (41) et les mâchoires de serrage individuelles (43, 44, 45, 46) définissent chacune une surface de serrage (30) avec une arête de formage (47) et celles-ci comprennent chacune une portion de raccordement distante et dans laquelle les surfaces de serrage (30) peuvent être orientées vers la pièce (2) à serrer et les portions de raccordement permettent le maintien avec serrage au niveau des barres de serrage (13, 16) de l'installation de fabrication (1),
- dans laquelle chacune des mâchoires de serrage individuelles (43, 44, 45, 46) comprend en outre, en tant que partie d'un dispositif de couplage (58), une portion de couplage (77),
- dans laquelle la portion de couplage (77) délimite une ouverture de logement en forme de rainure (78) avec une première surface latérale de rainure (79), une deuxième surface latérale de rainure (80) et une surface de base de rainure (81),
- dans laquelle les surfaces latérales de rainures (79, 80) s'étendent chacune dans une orientation normale par rapport à l'arête de formage (47) ainsi que dans une orientation parallèle préférentielle par rapport à la surface de serrage (30) sur le côté opposé à l'arête de formage (47) et
- dans laquelle un troisième moyen de couplage (82) est disposé ou réalisé dans ou sur chacune des premières surfaces latérales de rainures (79), ce troisième moyen de couplage (82) étant conçu pour être amené en emboîtement de couplage avec un premier moyen de couplage (61) d'un module porte-outil (50) d'un dispositif porte-outil (48) et
- une unité de changement d'outil (39),
**caractérisée en ce que**
- l'unité de changement d'outil (39) est conçue selon l'une des revendications 1 à 17.

19. Installation de fabrication selon la revendication 18, **caractérisée en ce qu'**une épaisseur totale des mâchoires de serrage individuelles (43, 44, 45, 46), avec leur nombre total « m » en direction de leur arête de formage (47), correspond globalement à une longueur des modules porte-outils (50) disposés les uns à côté des autres, avec leur nombre « n ».

20. Installation de fabrication selon la revendication 18, **caractérisée en ce que**, dans ou sur chaque deuxième surface latérale de rainure (80) est disposé ou réalisé un quatrième moyen de couplage (83).

21. Installation de fabrication selon la revendication 18 ou 20, **caractérisée en ce que** les troisième et/ou quatrième moyens de couplage (82, 83) sont réalisés chacun avec une cavité en forme de V, vue en coupe transversale de l'ouverture de logement en forme de rainure (78).

22. Installation de fabrication selon l'une des revendications 18, 20 ou 21, **caractérisée en ce que** les surfaces latérales de rainures (79, 80) sont munies chacune, sur leurs portions d'extrémité opposées à la surface de base de la rainure (81), d'un chanfrein d'entrée.

23. Procédé de changement d'outil dans une installation de fabrication (1) pour la fabrication de pièces (2) en tôle, plus particulièrement au moyen d'un formage par cintrage pivotant ou par cintrage oscillant, plus particulièrement à l'aide d'une unité de changement d'outil (39) selon l'une des revendications 1 à 17 et une installation de fabrication (1) selon l'une des revendications 18 à 22, comprend les étapes suivantes :
- mise à disposition d'une machine de cintrage (3) avec un châssis de machine fixe (7), une barre de serrage inférieure (13) et une barre de serrage supérieure (16), dans lequel une des barres de serrage (13, 16) peut être déplacée par rapport au châssis de machine (7),
- mise à disposition d'une unité de cintrage (35),
- mise à disposition d'une unité de changement d'outil (39) avec un dispositif porte-outil (48), ce dispositif porte-outil (48) comprenant un corps de support (49) ainsi qu'un nombre « n » de modules porte-outils (50) disposés directement les uns à côté des autres, et les modules porte-outils (50) sont maintenus sur le corps de support (49),
- formation de chaque module porte-outil (50) avec un premier moyen de couplage (59) et un premier moyen de réglage (60) interagissant avec le premier moyen de couplage (59), en tant que partie d'un dispositif de couplage (58),
- mise à disposition d'un outil de serrage (4) avec une mâchoire de serrage inférieure (5) et une mâchoire de serrage supérieure (6), dans lequel la mâchoire de serrage inférieure (5) est maintenue serrée de manière amovible sur la barre de serrage inférieure (13) et la mâchoire de serrage supérieure (6) est maintenue serrée de manière amovible sur la barre de serrage supérieure (16), afin de maintenir serrée la pièce (2) à fabriquer entre les deux mâchoires de serrage (5, 6) au moins pendant le processus de cintrage,
- mise à disposition d'au moins un segment de mâchoire de serrage supérieur (41) et d'au moins un jeu de mâchoires de serrage (42) constitué de plusieurs mâchoires de serrage individuelles (43, 44, 45, 46) pour la formation de la mâchoire de serrage supérieure (6),
- formation des mâchoires de serrage individuelles (43, 44, 45, 46) respectivement avec une surface de serrage (30) avec une arête de formage (47) et une portion de raccordement distante de celle-ci, dans lequel la surface de serrage (30) est orientée vers la pièce (2) à serrer et la portion de raccordement est maintenir serrée de manière amovible sur la barre de serrage supérieure (16),
- formation des mâchoires de serrage individuelles (43, 44, 45, 46) respectivement avec une portion de couplage (77) en tant que partie d'un dispositif de couplage (58), dans lequel chaque portion de couplage (77) délimite une ouverture de logement en forme de rainure (78) avec une première surface latérale de rainure (79), une deuxième surface latérale de rainure (80) et une surface de base de rainure (81),
- formation d'un troisième moyen de couplage (82) dans ou sur chacune des surfaces latérales de rainure (79),
- insertion des modules porte-outils (50) de l'unité de changement d'outil (39) dans les ouvertures de logement en forme de rainures (78) des mâchoires de serrage individuelles (43, 44, 45, 46),
- déplacement ou activation d'au moins un premier moyen de réglage (60) sélectionné, dans lequel le premier moyen de couplage (59) du module porte-outil (50), correspondant au premier moyen de réglage (60), est amené en emboîtement de couplage avec le troisième moyen de couplage (82) d'une mâchoire de serrage individuelle (43, 44, 45, 46),
- desserrage du maintien par serrage de la mâchoire de serrage supérieure (6),
- éloignement de l'unité de changement d'outil (39) conjointement avec la mâchoire de serrage individuelle (43, 44, 45, 46) maintenue couplée à celle-ci.

24. Procédé selon la revendication 23, **caractérisé en ce que**, après le retrait de l'au moins une mâchoire de serrage individuelle (43, 44, 45, 46), l'au moins un segment de mâchoire de serrage (41) restant sur la barre de serrage supérieure (16) et la ou les mâchoires de serrage individuelles (43, 44, 45, 46) sont déplacées par une unité de déplacement vers une position d'appui mutuel.

25. Procédé selon la revendication 23 ou 24, **caractérisé en ce que** l'au moins une mâchoire de serrage individuelle (43, 44, 45, 46) retiré par l'unité de changement d'outil (39) de la barre de serrage supérieure (16) est soit insérée et maintenue hors de la zone de cintrage et donc latéralement sur la barre de serrage supérieure (16) soit déplacée vers un magasin d'outils.

26. Procédé de changement d'outil dans une installation de fabrication (1) pour la fabrication de pièces (2) en tôle, plus particulièrement au moyen d'un formage par cintrage libre ou cintrage par estampage, plus particulièrement à l'aide d'une unité de changement d'outil (39) selon l'une des revendications 1 à 17, comprenant les étapes suivantes :
- mise à disposition d'une machine de cintrage (3') avec un châssis de machine fixe (7), une barre de pressage inférieure (84) et une barre de pressage supérieure (85), dans lequel une des barres de pressage (84, 85) peut être déplacée par rapport au châssis de machine (7),
- mise à disposition d'une unité de changement d'outil (39) avec un dispositif porte-outil (48), ce dispositif porte-outil (48) comprenant un corps de support (49) ainsi qu'un nombre « n » de modules porte-outils (50) disposés directement les uns à côté des autres et les modules porte-outils (50) sont maintenus sur le corps de support (49),
- formation de chaque module porte-outil (50) avec un premier moyen de couplage (59) et un premier moyen de réglage (60) interagissant avec le premier moyen de couplage (59) en tant que partie d'un dispositif de couplage (58),
- mise à disposition d'un outil de cintrage (86) avec une matrice de cintrage (87) et poinçon de cintrage (88), dans lequel la matrice de cintrage (87) est maintenue serrée de manière amovible sur la barre de pressage inférieure (84) et le poinçon de cintrage (88) est maintenue serrée de manière amovible sur la barre de pressage supérieure (85), afin de pouvoir exécuter le processus de cintrage sur la pièce (2) à fabriquer,
- mise à disposition d'au moins un segment de poinçon de cintrage (90) et d'au moins un jeu de poinçons de cintrage (94) comprenant plusieurs poinçons de cintrage individuels (95, 96, 97, 98) pour la formation du poinçon de cintrage (88),
- formation des poinçons de cintrage individuels (95, 96, 97, 98) avec chacun une arête de formage (47) et une portion de raccordement distante de celle-ci, dans lequel l'arête de formage (47) peut être orientée vers la pièce (2) à former et la portion de raccordement est maintenue serrée de manière amovible contre la barre de pressage supérieure (85),
- formation des poinçons de cintrage individuels (95, 96, 97, 98) chacun avec une portion de couplage (77) en tant que partie d'un dispositif de couplage (58), dans lequel chaque portion de couplage (77) délimite une ouverture de logement en forme de rainure (78) avec une première surface latérale de rainure (79), une deuxième surface latérale de rainure (80) et une surface de base de rainure (81),
- formation d'un troisième moyen de couplage (82) dans ou sur chacune des surfaces latérales de rainures (79),
- insertion des modules porte-outils (50) de l'unité de changement d'outil dans les ouvertures de logement en forme de rainures (78) des poinçons de cintrage individuels (95, 96, 97, 98),
- déplacement ou activation d'au moins un premier moyen de réglage (60) sélectionné, dans lequel le premier moyen de couplage (59), correspondant au premier moyen de réglage (60), du module porte-outil (50) est amené en emboîtement de couplage avec le troisième moyen de couplage (82) d'un poinçon de cintrage individuel (95, 96, 97, 98),
- desserrage du maintien par serrage du poinçon de cintrage (88),
- éloignement de l'unité de changement d'outil (39) conjointement avec l'au moins un poinçon de cintrage individuel (95, 96, 97, 98) maintenu couplé à celle-ci.
